# DEMANDE DE BREVET EUROPEEN

(11) **EP 4 745 322 A1**
(43) Date de publication de la demande: **20.05.2026**
(21) Numéro de dépôt: 25214206.2
(22) Date de dépôt: 07.11.2025
(51) Int. Cl.: E03F 5/04, E03B 7/04, E03B 7/07, E03C 1/04, E03B 1/04

(54) **BONDE POUR DOUCHE CYCLIQUE**

(30) Priorité: 13.11.2024 FR 2412365
(71) Demandeur: ILYA, 31400 Toulouse (FR)
(72) Inventeur: ESCANDE, Antoine, 31400 Toulouse (FR); BUORO, Simon, 31400 Toulouse (FR)
(74) Mandataire: Santarelli

(57) **Abrégé**

L'invention concerne une bonde (100) pour un système de réutilisation d'eau qui comporte un circuit de recirculation d'eau, la bonde comprenant :
• un corps de bonde (10) comprenant une sortie d'eau reliée à une canalisation d'eau usée,
• un corps creux (20a) positionné dans le corps de bonde, ledit corps creux délimitant un volume interne et comprenant une entrée d'eau (21a) et une sortie d'eau (22a),
• un conduit (30a) relié au circuit de recirculation d'eau, ledit conduit s'étendant depuis le volume interne du corps creux vers un extérieur de la bonde,
• un coulisseau (40a) comprenant un orifice de trop-plein et configuré pour être mobile en translation selon un axe vertical, ledit coulisseau évoluant entre :
o une position basse, dans laquelle l'eau contenue dans le volume interne est évacuée par la sortie d'eau du corps creux,
o une position haute, dans laquelle la hauteur d'accès à l'orifice de trop-plein est augmentée.

## Description

Le domaine de l'invention est celui des douches cycliques.

Plus précisément, l'invention concerne une bonde et une douche cyclique comprenant une telle bonde.

### ÉTAT DE LA TECHNIQUE

Les douches comprennent généralement un pommeau de douche qui distribue l'eau, une bonde pour évacuer l'eau utilisée, et un mécanisme de contrôle pour ajuster le débit et la température de l'eau.

Dans les douches traditionnelles, une fois que l'eau a été utilisée, elle s'écoule vers un receveur puis vers la bonde, puis est évacuée vers un système d'égout ou une fosse septique. Ce processus entraîne une consommation substantielle d'eau potable utilisée pour chaque douche, ce qui peut être s'avérer notamment préoccupant dans les régions où la pénurie d'eau s'aggrave. De plus, l'énergie utilisée pour chauffer l'eau représente une part considérable de la consommation d'énergie d'un ménage, ce qui peut être préoccupant tant en termes de coût que d'impact environnemental.

En réponse à ces préoccupations, divers types de douches cycliques ont été développés. Ces douches cycliques sont conçues pour collecter l'eau qui a été utilisée dans la douche, la nettoyer, puis la faire recirculer dans un circuit d'eau totalement indépendant pour une réutilisation à l'aide d'une pompe. Ce processus permet de réduire considérablement la quantité d'eau et d'énergie utilisée pour chaque douche et offre un nouvel usage de douche dit récréatif, sans que cela n'augmente la quantité d'eau utilisée. Un exemple de douche cyclique est décrit dans la demande de brevet FR 2209968.

Bien que les systèmes de recirculation d'eau puissent réduire efficacement la consommation d'eau et d'énergie, leur mise en œuvre et leur fonctionnement peuvent être complexes et nécessitent une conception spécifique.

Par exemple, il est nécessaire de maintenir un niveau d'eau minimal dans le receveur au moment de l'aspiration pour assurer que la pompe fonctionne efficacement et que le système de filtration puisse nettoyer l'eau de manière efficace. Autrement dit, il est primordial de limiter l'aspiration d'air par la pompe dans le circuit de recirculation et fournir suffisamment d'eau pour que celle-ci permette un fonctionnement optimal de la douche. Les solutions existantes ne permettent pas d'avoir une hauteur d'eau suffisante ou bien nécessitent un receveur de douche particulier ou un drain de douche encombrant.

Un autre inconvénient concerne les bondes existantes qui sont complexes à installer et à nettoyer. De plus, la maintenance de ces bondes nécessite au moins de démonter le receveur. Cela ne répond pas à des objectifs de limitation de l'impact écologique d'une telle douche car cela réduit la capacité d'installer largement des douches cycliques.

### EXPOSÉ DE L'INVENTION

L'invention vise à remédier aux inconvénients des solutions proposées par l'art antérieur, notamment à ceux exposés ci-avant. A cet effet, il est proposé par la présente invention une bonde pour un système de réutilisation d'eau qui comporte un circuit de recirculation d'eau, caractérisée en ce que la bonde comprend :
- un corps de bonde comprenant une sortie d'eau destinée à être reliée à une canalisation d'eau usée,
- un corps creux positionné en tout ou partie dans le corps de bonde, ledit corps creux délimitant un volume interne et comprenant une entrée d'eau et une sortie d'eau,
- un conduit destiné à être relié au circuit de recirculation d'eau, ledit conduit s'étendant depuis le volume interne du corps creux vers un extérieur de la bonde,
- un coulisseau comprenant un orifice de trop-plein et configuré pour être mobile en translation selon un axe longitudinal, correspondant à un axe vertical lorsque la bonde est en position d'utilisation, ledit coulisseau évoluant entre deux positions, une première position, dite position basse, et une deuxième position, dite position haute.

Le coulisseau est agencé dans la bonde de sorte que :
- lorsqu'il est en position basse, l'eau contenue dans le volume interne du corps creux est évacuée par la sortie d'eau dudit corps creux,
- lorsqu'il est en position haute, la hauteur d'accès à l'orifice de trop-plein est augmentée.

Une telle bonde présente de nombreux avantages lorsqu'elle est installée dans une douche cyclique.

La position basse du coulisseau est adoptée lorsque la douche cyclique est utilisée en mode classique. Ainsi, lorsque l'eau propre arrive dans un receveur de la douche, elle se dirige vers la bonde et pénètre, dans le corps creux, via l'entrée d'eau. L'eau s'écoule vers le corps de bonde, via la sortie d'eau du corps creux puis est évacuée hors de la bonde via la sortie d'eau du corps de bonde pour une évacuation vers une canalisation d'eau usée.

La position haute du coulisseau est adoptée lorsque la douche est utilisée en mode recirculation d'eau. Cette position haute du coulisseau permet d'augmenter le niveau d'eau dans le receveur de la douche. Cette position haute du coulisseau permet ainsi l'aspiration de l'eau contenue dans le volume interne du corps creux par le conduit. La bonde selon l'invention permet ainsi de garantir une alimentation en eau sans aspiration d'air lorsque la douche cyclique est en mode recirculation d'eau.
Lorsque l'eau arrive dans le receveur de la douche, elle se dirige vers la bonde et pénètre, dans le corps creux, via l'entrée d'eau. L'eau chemine dans le volume creux, et peut être aspirée, via le conduit, dans un circuit de recirculation d'eau de la douche cyclique, par une pompe d'aspiration.

La bonde permet également avantageusement de définir un niveau d'eau maximal prédéfini dans le receveur au-delà duquel l'eau est automatiquement évacuée vers le corps de bonde puis hors de la bonde. Ce niveau d'eau est défini par la hauteur de l'orifice de trop-plein du coulisseau. Lorsque le niveau d'eau maximal prédéfini est atteint dans le receveur, l'eau a atteint l'orifice de trop-plein du coulisseau et est évacuée automatiquement dans le corps de bonde puis hors de la bonde. On évite ainsi une accumulation de l'eau dans le receveur jusqu'au débordement hors du receveur. La bonde selon l'invention garantit ainsi une évacuation de l'eau en cas de trop-plein, grâce à l'orifice de trop-plein.

La bonde selon l'invention est également avantageusement constituée de pièces qui coopèrent entre elles, et qui sont facilement accessibles, sans devoir démonter le receveur de la douche. Les opérations de maintenance et de nettoyage en sont simplifiées.

Dans des modes particuliers de réalisation, la bonde selon l'invention peut comporter en outre l'une ou plusieurs des caractéristiques suivantes, prises isolément ou selon toutes les combinaisons techniquement possibles.

Selon une configuration particulière, le corps creux se présente sous la forme d'une pièce cylindrique comportant une paroi cylindrique interne, une paroi cylindrique externe et une paroi de fond reliant ladite paroi cylindrique interne et ladite paroi cylindrique externe. Lesdites parois cylindriques interne et externe et la paroi de fond délimitent le volume interne du corps creux. Ladite paroi cylindrique interne délimite la sortie d'eau. Le coulisseau est agencé dans la sortie d'eau du corps creux. Le coulisseau se présente sous la forme d'une pièce creuse comportant une paroi cylindrique. Le coulisseau étant agencé dans la bonde de sorte que :
- lorsqu'il est en position basse, le coulisseau est agencé pour ne pas dépasser une extrémité supérieure de la paroi cylindrique interne du corps creux,
- lorsqu'il est en position haute, le coulisseau est agencé pour dépasser l'extrémité supérieure de la paroi cylindrique interne du corps creux, la paroi cylindrique du coulisseau formant un prolongement de la paroi cylindrique interne du corps creux.

Un tel agencement des pièces de la bonde les rend facilement accessibles, simplifiant les opérations de maintenance et de nettoyage.

Selon des modes de réalisation particuliers de cette configuration, la bonde comporte un câble relié au coulisseau, ledit câble étant intégré dans une gaine. La gaine permet ainsi de contraindre le câble dans une direction souhaitée. Le câble est configuré pour entrainer le coulisseau en translation. Le câble est destiné à être relié directement ou indirectement à un organe de commande. L'organe de commande est avantageusement activé manuellement par l'utilisateur, qui contrôle ainsi le déplacement du coulisseau entre sa position haute et sa position basse et inversement.

Selon des modes de réalisation particuliers de cette configuration, la bonde comporte une cloche positionnée à cheval au-dessus de la paroi cylindrique interne du corps creux. La cloche comprend une paroi cylindrique et une paroi supérieure La cloche est agencée en partie dans le corps creux de sorte qu'une extrémité inférieure de sa paroi cylindrique est en vis-à-vis de la paroi de fond du corps creux, à distance de celle-ci.
Ainsi un passage pour l'eau est conservé entre l'entrée d'eau et la sortie d'eau du corps creux. Le passage de l'eau dans le volume interne du corps creux est un passage en chicane, ce qui constitue une garde d'eau bloquant avantageusement les remontées d'odeur dans la douche.

Selon des modes de réalisation particuliers de cette configuration, la cloche comprend le conduit. Le conduit est ainsi facilement accessible en retirant la cloche sans démonter le reste de la bonde, simplifiant les opérations de maintenance et de nettoyage.

Selon des modes de réalisation particuliers de cette configuration, la bonde comprend un élément de filtration au niveau d'une première extrémité du conduit. La première extrémité du conduit est située dans le volume interne du corps creux. L'élément de filtration peut être agencé tangentiellement à l'écoulement de l'eau dans la bonde.
Ainsi, notamment lorsque la douche fonctionne en mode douche classique, avec le coulisseau est en position basse, l'écoulement tangentiel de l'eau sur l'élément de filtration permet avantageusement un auto nettoyage de l'élément de filtration.

Selon des modes de réalisation particuliers d'une variante de cette configuration, le corps creux comprend, dans le prolongement de la paroi cylindrique interne, une paroi d'extension s'étendant depuis la paroi de fond dans une direction opposée à ladite paroi cylindrique interne.

Selon des modes de réalisation particuliers de la variante de cette configuration, la bonde comporte un élément de filtration localisé dans le volume interne du corps creux, s'étendant entre l'extrémité supérieure de la paroi cylindrique interne du corps creux et la paroi cylindrique externe du corps creux, ledit élément de filtration étant agencé parallèlement à la paroi de fond du corps creux.

Selon une configuration particulière, le coulisseau est agencé en partie dans le volume interne du corps creux, et comprend une extrémité inférieure et une extrémité supérieure. Le coulisseau comporte, à son extrémité inférieure, un clapet. Le coulisseau est agencé dans la bonde de sorte que :
- lorsqu'il est en position haute, le clapet bloque la sortie d'eau du corps creux,
- lorsqu'il est en position basse, le clapet ne bloque pas la sortie d'eau du corps creux.

Selon des modes de réalisation particuliers de cette configuration, le coulisseau comprend un canal interne longitudinal, débouchant à ses deux extrémités, formant l'orifice de trop-plein du coulisseau. Le canal interne longitudinal permettant de définir un niveau d'eau maximal au-delà duquel l'eau est évacuée dans le corps de bonde puis hors de la bonde.

Selon des modes de réalisation particuliers de cette configuration, la bonde comporte une bague de commande configurée de sorte que :
- lorsqu'elle est entrainée en rotation, autour de l'axe longitudinal A, dans un sens, le coulisseau est entrainé en translation selon l'axe longitudinal A vers sa position basse ;
- lorsqu'elle est entrainée en rotation, autour de l'axe longitudinal A, dans un sens opposé, le coulisseau est entrainé en translation selon l'axe longitudinal A vers sa position haute.

Selon des modes de réalisation particuliers de cette configuration, la bonde comprend un élément de filtration au niveau d'une première extrémité du conduit. La première extrémité du conduit est située dans le volume interne du corps creux. L'élément de filtration peut être agencé tangentiellement à l'écoulement de l'eau dans la bonde. Ainsi, notamment lorsque la douche fonctionne en mode douche classique, avec le coulisseau est en position basse, l'écoulement tangentiel de l'eau sur l'élément de filtration permet avantageusement un auto nettoyage de l'élément de filtration.

L'invention est également relative à une douche cyclique comportant :
- un circuit, dit d'eau propre, configuré pour être relié au réseau de distribution d'eau sanitaire, comprenant une première sortie d'eau,
- un circuit, dit de recirculation d'eau, comprenant une deuxième sortie d'eau, le circuit de recirculation d'eau étant configuré pour recevoir et faire circuler l'eau provenant des première et deuxième sorties, et
- une bonde conforme à au moins l'un de ses modes de réalisation.
La douche cyclique est configurée pour que :
- lorsqu'elle est utilisée en mode classique, le coulisseau de la bonde est agencé en position basse,
- lorsqu'elle est utilisée en mode cyclique, le coulisseau de la bonde est agencé en position haute.

Ainsi, lorsque la douche cyclique est utilisée en mode classique, l'eau arrive dans un receveur de la douche, se dirige vers la bonde et pénètre, dans le corps creux, via l'entrée d'eau. L'eau s'écoule ensuite vers le corps de bonde, via la sortie d'eau du corps creux puis est évacuée hors de la bonde via la sortie d'eau du corps de bonde pour une évacuation vers une canalisation d'eau usée.

Lorsque le coulisseau est position haute, le niveau d'eau peut augmenter dans le receveur de la douche. Le mode cyclique de la douche peut alors être activé. L'eau contenue dans le volume interne du corps creux peut alors être aspirée par la pompe d'aspiration d'eau, via le conduit. La bonde selon l'invention permet ainsi de garantir une alimentation en eau du circuit de recirculation, sans aspiration d'air lorsque la douche cyclique est en mode recirculation d'eau.

Dans une telle douche cyclique, la bonde permet avantageusement de définir un niveau d'eau maximal prédéfini dans le receveur au-delà duquel l'eau est automatiquement évacuée vers le corps de bonde puis hors de la bonde. Ce niveau d'eau est défini par la hauteur de l'orifice de trop-plein du coulisseau. Lorsque le niveau d'eau maximal prédéfini est atteint dans le receveur, l'eau a atteint l'orifice de trop-plein du coulisseau et est évacuée automatiquement dans le corps de bonde puis hors de la bonde. On évite ainsi une accumulation de l'eau dans le receveur jusqu'au débordement hors du receveur. La douche cyclique, grâce à la bonde, garantit ainsi une évacuation de l'eau en cas de trop-plein, grâce à l'orifice de trop-plein du coulisseau.
Selon des modes de réalisation particuliers, la douche cyclique comporte une pompe d'aspiration d'eau, configurée pour réinjecter, dans le circuit de recirculation d'eau, l'eau sortie des deux circuits d'eau et recueillie dans un receveur de la douche cyclique. La bonde comporte un capteur de niveau d'eau configuré pour détecter un niveau d'eau minimum contenu dans la bonde. Un tel capteur de niveau permet avantageusement d'améliorer une automatisation de la douche cyclique en activant automatiquement la pompe d'aspiration d'eau que lors qu'il y a suffisamment d'eau dans la bonde et passer la douche cyclique du mode classique au mode cyclique.

### BRÈVE DESCRIPTION DES FIGURES

D'autres avantages, buts et caractéristiques particulières de la présente invention ressortiront de la description non limitative qui suit d'au moins un mode de réalisation particulier des dispositifs et procédés objets de la présente invention, en regard des dessins annexés, dans lesquels :
[Fig. 1] est une vue en perspective d'un exemple de réalisation d'une première configuration de bonde selon l'invention ;
[Fig. 2] est une représentation, en filaire, de la bonde de la Figure 1 ;
[Fig. 3] est une vue en éclaté de la bonde de la Figure 1 ;
[Fig. 4] illustre deux vues, selon des perspectives différentes, d'une pièce, appelée corps creux, de la bonde de la Figure 1 ;
[Fig. 5] est une vue en perspective d'une pièce, appelée coulisseau, de la bonde de la Figure 1 ;
[Fig. 6] illustre une vue en perspective d'une pièce, appelée cloche, de la bonde de la Figure 1 ;
[Fig. 7] illustre une autre vue en perspective de la cloche de la Figure 6 ;
[Fig. 8] est une vue en coupe de la bonde de la Figure 1, illustrant le positionnement du coulisseau en position basse ;
[Fig. 9] est une vue en coupe de la bonde de la Figure 1, illustrant le positionnement du coulisseau en position haute ;
[Fig. 10] est une vue en perspective d'un exemple de réalisation d'une deuxième configuration de bonde selon l'invention ;
[Fig. 11] est une vue en coupe d'un exemple de réalisation d'une deuxième configuration de bonde, illustrant le positionnement du coulisseau en position basse ;
[Fig. 12] est une vue en coupe de la bonde de la Figure 11, illustrant le positionnement du coulisseau en position haute ;
[Fig. 13] est une vue en perspective d'une pièce, appelée bague de commande, de la bonde représentée en Figure 10, avec le coulisseau en position haute ;
[Fig. 14] est une vue en perspective de la bague de commande de la bonde représentée en Figure 10, avec le coulisseau en position basse ;
[Fig. 15] est une vue en perspective d'une variante de réalisation de la deuxième configuration de bonde selon l'invention ;
[Fig. 16] est une vue en perspective d'un exemple de réalisation d'une troisième configuration de bonde selon l'invention ;
[Fig. 17] illustre deux vues, selon des perspectives différentes, du corps creux associé à un coulisseau de la bonde de la Figure 16 ;
[Fig. 18] est une vue en coupe de la bonde de la Figure 16, illustrant le positionnement du coulisseau en position basse ;
[Fig. 19] est une vue en coupe de la bonde de la Figure 16, illustrant le positionnement du coulisseau en position haute ;
[Fig. 20] est une vue en perspective d'une variante de réalisation de la troisième configuration de bonde selon l'invention ;
[Fig. 21] est une vue schématique d'une douche cyclique comprenant une bonde selon l'invention.

### DESCRIPTION DÉTAILLÉE DE L'INVENTION

La présente description est donnée à titre non limitatif, chaque caractéristique d'un mode de réalisation pouvant être combinée à toute autre caractéristique de tout autre mode de réalisation de manière avantageuse.

On note, dès à présent, que les figures ne sont pas à l'échelle.

La présente invention concerne une bonde 100. Elle vise à être installée préférentiellement dans une douche cyclique, telle que celle présentée par exemple dans la demande de brevet FR 2209968. Une douche cyclique présente à la fois un mode d'utilisation traditionnel, c'est-à-dire dans lequel l'eau utilisée provient des canalisations d'eau habituelles, et un mode de recirculation, ou mode cyclique, dans lequel l'eau utilisée provient de l'eau utilisée suite à une première utilisation de la douche. Plus précisément, la présente invention vise, suite à au moins une première utilisation dans la douche, à fournir de l'eau à un circuit de recirculation d'eau lorsque l'utilisateur utilise le mode de recirculation de la douche cyclique.

Dans l'exemple de réalisation, une utilisation de la bonde selon l'invention avec une douche cyclique est présentée. Néanmoins, tout élément est compatible pour un évier cyclique, ou tout autre dispositif de réutilisation d'eau configuré pour réutiliser l'eau à partir d'un receveur ou d'une bonde.

Il y a lieu de noter que dans le présent texte le terme « vertical » est défini selon une direction qui est parallèle à la direction de la pesanteur. En outre, les termes relatifs « supérieur », « inférieur », « haut », « bas » sont définis le long d'une droite verticale, et sont relatifs à la position de la bonde 100 lorsqu'elle est en position d'utilisation. Un élément dit « supérieur » est ainsi situé au-dessus d'un élément dit « inférieur ».

On entend par le terme « solidaire » lorsqu'il fait référence à des pièces les unes par rapport aux autres de manière classique en elle-même, que lesdites pièces sont mutuellement liées, un mouvement relatif entre elles pouvant toutefois être possible. Dans la présente description, par convention on désignera par « solidaire », des pièces étant liées l'une à l'autre par une liaison autorisant un mouvement relatif d'une pièce par rapport à l'autre. On désignera par « fixement solidaires » des pièces qui sont mutuellement liées de manière fixe, c'est-à-dire de sorte qu'un mouvement relatif entre elles est impossible.

Trois configurations de bonde 100 vont être décrites. La première configuration de bonde est illustrée sur les figures 1 à 9. La deuxième configuration de bonde est illustrée sur les figures 10 à 15. La troisième configuration de bonde est illustrée sur les figures 16 à 19.

Quelle que soit la configuration de la bonde 100, la bonde comprend un corps de bonde 10.

Le corps de bonde 10 comporte préférentiellement :
- une paroi de fond 11,
- une paroi périphérique latérale 12.

Le corps de bonde 10 est représenté en transparence sur la figure 2.

La paroi périphérique latérale 12 est de préférence cylindrique, par exemple de section circulaire, comme illustré sur les figures. La paroi périphérique latérale 12 s'étend globalement selon un axe longitudinal A. Lorsque la bonde 100 est en position d'utilisation, l'axe longitudinal A est vertical.
La paroi périphérique latérale 12 présente une extrémité inférieure 13 située du côté de la paroi de fond 11 et une extrémité supérieure 14 opposée à l'extrémité inférieure 13.
L'extrémité inférieure 13 et l'extrémité supérieure 14 de la paroi périphérique latérale 12 forment également les extrémités inférieure et supérieure du corps de bonde 10.

Le corps de bonde 10 présente une ouverture au niveau de son extrémité supérieure. De préférence, le corps de bonde 10 est ouvert sur toute la section de sa paroi périphérique latérale 12.

Le corps de bonde 10 comprend une sortie d'eau 15.

Dans un exemple de réalisation, comme illustré sur les figures 1, 2 pour la première configuration de bonde, la figure 10 pour la deuxième configuration, et la figure 16 pour la troisième configuration, la sortie d'eau 15 se présente sous la forme d'un tube d'évacuation s'étendant depuis un orifice traversant ménagé dans la paroi périphérique latérale 12, vers un extérieur du corps de bonde 10.

La sortie d'eau 15 est destinée à être reliée à une canalisation d'eau usée (non représentée sur les figures) afin de guider l'eau vers ladite canalisation d'eau usée, notamment lorsque la bonde 100 est utilisée dans une utilisation traditionnelle de la douche cyclique ou en cas de trop plein. La sortie d'eau 15 est préférentiellement située au niveau d'une partie inférieure du corps de bonde 10.

Dans une forme non limitative de réalisation du corps de bonde 10, telle que celle illustrée sur les figures, la sortie d'eau 15 peut s'étendre perpendiculairement à la paroi périphérique latérale 12 du corps de bonde 10. Le corps de bonde 10 présente une forme générale en coude.
Dans une autre forme de réalisation du corps de bonde 10, la sortie d'eau 15 peut s'étendre perpendiculairement à la paroi de fond 11 du corps de bonde 10.

Le corps de bonde 10 comporte préférentiellement, au niveau de l'extrémité supérieure 14 de sa paroi périphérique latérale 12, un rebord transversal 16 en saillie. Le rebord transversal 16 est en saillie vers l'extérieur du corps de bonde 10. Le rebord transversal 16 s'étend préférentiellement perpendiculairement à la paroi périphérique latérale 12.

Il convient de noter que le corps de bonde 10 utilisé pour la bonde 100 selon l'invention peut être un corps de bonde d'une bonde traditionnelle d'une douche. Ainsi, la bonde 100 selon l'invention est avantageusement adaptée à être insérée dans les receveurs existants des douches, en lieu et place des bondes classiques. Elle permet de transformer une douche classique en douche cyclique sans réaliser de travaux importants.

Quelle que soit la configuration de la bonde 100, la bonde 100 peut comporter de préférence une pièce dite intermédiaire 50. La pièce intermédiaire 50 est introduite en partie dans le corps de bonde 10, via l'ouverture du corps de bonde 10. La pièce intermédiaire 50 est généralement désignée, dans le domaine, sous l'appellation réhausse.
La pièce intermédiaire 50 comprend une paroi cylindrique 51 qui s'étend en partie au niveau d'une partie supérieure du corps de bonde 10 et en partie au-dessus de l'extrémité supérieure du corps de bonde, comme illustré sur les figures 1, 10 et 16. La paroi cylindrique 51 est par exemple de section circulaire, comme illustré sur les figures. La paroi cylindrique 51 s'étend selon l'axe longitudinal A.
La pièce intermédiaire 50 comporte, au niveau d'une extrémité supérieure 52 de la paroi cylindrique 51, un rebord transversal 53 en saillie. Le rebord transversal 53 de la pièce intermédiaire 50 est en vis-à-vis du rebord transversal 16 du corps de bonde 10.

Lorsque la bonde 100 est en position d'utilisation, par exemple dans le receveur d'une douche, le rebord transversal 16 du corps de bonde 10 et le rebord transversal 53 de la pièce intermédiaire 50 viennent prendre en sandwich le receveur, dans son épaisseur (non représenté sur les figures). La pièce intermédiaire 50 permet avantageusement de fixer, de manière réversible, le corps de bonde 10 au receveur.
La pièce intermédiaire 50 est assemblée solidairement au corps de bonde 10, par exemple par vissage.
Dans une forme de réalisation de l'assemblage par vissage, un filetage est par exemple réalisé sur une face externe de la paroi cylindrique de la pièce intermédiaire et un taraudage est réalisé sur une face interne de la paroi périphérique latérale du corps de bonde, le filetage et le taraudage coopérant. Ou inversement, le filetage est par exemple réalisé sur la face interne de la paroi périphérique latérale du corps de bonde et le taraudage est réalisé sur la face externe de la paroi cylindrique de la pièce intermédiaire. L'assemblage par vissage permet avantageusement d'adapter la bonde 100 à différentes épaisseurs de receveur.
Dans une autre forme de réalisation de l'assemblage par vissage, le rebord transversal 53 de la pièce intermédiaire 50 et le rebord transversal 16 du corps de bonde 10 sont assemblés ensemble avec des vis de fixation.

La bonde 100 peut comporter un joint périphérique d'étanchéité (non représenté sur les figures) entre une surface extérieure du receveur et le rebord transversal 53 de la pièce intermédiaire 50 et/ou un joint périphérique d'étanchéité (non représenté sur les figures) entre une surface intérieure du receveur et le rebord transversal 16 du corps de bonde 10.

Quelle que soit la configuration de la bonde 100, la bonde 100 comporte un corps creux 20a, 20b, 20c. Le corps creux 20a, 20b, 20c est positionné en tout ou partie dans le corps de bonde 10.

De façon plus précise, le corps creux 20a, 20b, 20c est introduit dans la pièce intermédiaire 50, par l'ouverture du corps de bonde 10. Le corps creux 20a, 20b, 20c est préférentiellement maintenu dans le corps de bonde 10, via la pièce intermédiaire 50.
Le corps creux 20a, 20b, 20c délimite un volume interne 25a, 25b, 25c dans lequel l'eau provenant du receveur de la douche s'écoule. Le corps creux 20a, 20b, 20c comporte en outre une entrée d'eau 21a, 21b, 21c et une sortie d'eau 22a, 22b, 22c. L'entrée d'eau 21a, 21b, 21c du corps creux 20a, 20b, 20c s'entend comme un accès, vers le volume interne 25a, 25b, 25c du corps creux, pour l'eau provenant du receveur et s'écoulant dans la bonde 100. La sortie d'eau 22a, 22b, 22c du corps creux 20a, 20b, 20c permet notamment d'évacuer l'eau dans le volume interne 25a, 25b, 25c hors dudit volume interne, vers le corps de bonde 10.

Quelle que soit la configuration de la bonde 100, la bonde comprend en outre un conduit 30a, 30b, 30c.
Le conduit 30a, 30b, 30c est localisé en partie au niveau du corps creux 20a, 20b, 20c. De manière plus précise, ledit conduit s'étend depuis le volume interne 25a, 25b, 25c du corps creux 20a, 20b, 20c vers un extérieur du corps creux 2a, 20b et de la bonde 100.

Le conduit 30a, 30b, 30c est destiné à être relié au circuit de recirculation d'eau. Le circuit de recirculation d'eau comprend une pompe, dite d'aspiration d'eau, configurée pour aspirer l'eau contenue dans le volume interne 25a, 25b, 25c du corps creux 20a, 20b, 20c, à partir dudit conduit de la bonde, et alimenter le circuit de recirculation d'eau.

Le conduit 30a, 30b, 30c comprend une première extrémité 31a, 31b, 31c positionnée dans le volume interne 25a, 25b, 25c du corps creux 20a, 20b, 20c. Le conduit 30a, 30b, 30c comprend une seconde extrémité 32a, 32b, 32c positionnée à l'extérieur du corps creux. Le conduit 30a, 30b, 30c est configuré pour être connecté au circuit de recirculation d'eau, via sa seconde extrémité 32a, 32b, 32c.

La seconde extrémité 32a, 32b, 32c du conduit 30a, 30b, 30c est préférentiellement située au-dessus de l'entrée d'eau du corps creux. De préférence, la seconde extrémité du conduit 30a, 30b, 30c est agencée au-dessus du rebord transversal 53 de la pièce intermédiaire 50.

Quelle que soit la configuration de la bonde 100, la bonde comprend en outre une pièce dite coulisseau 40a, 40b, 40c. Le coulisseau 40a, 40b, 40c comporte un orifice dit de trop-plein 41a, 41b, 41c. Le coulisseau 40a, 40b, 40c est configuré pour être mobile en translation selon l'axe longitudinal A. Lorsque la bonde 100 est en position d'utilisation, le coulisseau 40a, 40b, 40c est donc mobile en translation selon l'axe vertical. Le coulisseau 40a, 40b, 40c est configuré pour évoluer entre deux positions :
- une première position, dite position basse, et
- une deuxième position, dite position haute.

Le coulisseau 40a, 40b, 40c est agencé dans la bonde 100 de sorte que, lorsqu'il est en position basse, l'eau contenue dans le volume interne 25a, 25b, 25c du corps creux 20a, 20b, 20c est évacuée par la sortie d'eau du corps creux. Cette position basse du coulisseau 40a, 40b, 40c est préférentiellement adoptée lorsque la douche est utilisée en mode classique.

Le coulisseau 40a, 40b, 40c est agencé dans la bonde 100 de sorte que, lorsqu'il est en position haute, la hauteur d'accès à l'orifice de trop-plein 41a, 41b, 41c est augmentée.
Cette position haute du coulisseau 40a, 40b, 40c est préférentiellement adoptée lorsque la douche est utilisée en mode de recirculation. Cette position haute du coulisseau 40a, 40b, 40c permet d'augmenter le niveau d'eau dans le receveur de la douche. Cette position haute du coulisseau 40a, 40b, 40c permet l'aspiration de l'eau contenue dans la bonde 100 par le conduit 30a, 30b, 30c.Cette position haute du coulisseau 40a, 40b, 40c permet l'aspiration de l'eau contenue dans le volume interne 25a, 25b du corps creux 20a,20b par le conduit 30a, 30b, 30c.

La description ci-après va détailler, pour chacune des trois configurations, les formes et les agencements des pièces entre elles.

### Première configuration de la bonde 100 (figures 1 à 9)

Dans cette première configuration, le corps creux 20a de la bonde 100 se présente sous la forme d'une pièce cylindrique comportant une paroi cylindrique interne 24a, une paroi cylindrique externe 23a et une paroi de fond 26a reliant la paroi cylindrique interne 24a et la paroi cylindrique externe 23a. Lesdites parois cylindriques interne et externe 23a, 24a s'étendent chacune selon l'axe longitudinal A. La paroi de fond 26a est en vis à de la paroi de fond 11 du corps de bonde 10.

Dans une forme préférée de réalisation, le corps creux 20a se présente sous la forme d'une pièce cylindrique annulaire. La paroi cylindrique interne 24a, et la paroi cylindrique externe 23a sont ainsi de section circulaire, comme illustré sur les deux vues de la figure 4.

Les parois cylindriques interne et externe 23a, 24a et la paroi de fond 26a délimitent le volume interne 25a du corps creux 20a. La paroi cylindrique interne 24a délimite, quant à elle, la sortie d'eau 22a. On comprend que la sortie d'eau 22a s'étend sur toute la hauteur de la paroi cylindrique interne 24a.

Dans l'exemple non limitatif de la figure 4, la paroi cylindrique interne 24a et la paroi cylindrique externe 23a sont préférentiellement de même hauteur.

Le corps creux 20a est agencé dans le corps de bonde 10 de sorte que, lorsque la bonde 100 est installée dans le receveur de la douche, une extrémité supérieure 27a de sa paroi cylindrique interne 24a est située sensiblement en dessous de la surface extérieure du receveur.
De préférence, lorsque la bonde 100 est installée dans le receveur de la douche, l'extrémité supérieure 27a de la paroi cylindrique interne 24a du corps creux 20a est située sensiblement en dessous du rebord transversal 53 de la pièce intermédiaire 50, par exemple entre 1 et 3 millimètres.
Le positionnement de l'extrémité supérieure 27a de la paroi cylindrique interne 24a du corps creux 20a est ainsi défini pour que, lorsque le coulisseau 40a est dans sa position basse, l'eau ne puisse pas être stockée dans le receveur de la douche et que la paroi cylindrique interne 24a du corps creux 20a ne forme pas une barrière à l'écoulement de l'eau dans le corps de bonde 10.

Au niveau de l'extrémité supérieure 14 du corps de bonde 10, la paroi cylindrique interne 24a et la paroi cylindrique externe 23a du corps creux 20a délimite l'entrée d'eau 21a, pour le passage de l'eau dans le volume interne 25a du corps creux 20a.

Le corps creux 20a est agencé dans le corps de bonde 10 de sorte que sa paroi de fond 26a est en vis à de la paroi de fond 11 du corps de bonde 10, à distance de celle-ci.

Dans un exemple de réalisation, le corps creux 20a et la pièce intercalaire 50 comportent des organes complémentaires coopérants pour former une butée de retenue pour le corps creux 20a.

Le corps creux 20a vient ainsi reposer sur la pièce intercalaire 50 via les organes complémentaires et est maintenu en position dans le corps de bonde 10.

Dans une forme de réalisation, illustrée sur la figure 4, le corps creux 20a comporte, au niveau de sa paroi cylindrique externe 23a, au moins une, de préférence plusieurs, rainure(s) 28a s'étendant selon l'axe longitudinal A, chaque rainure 28a étant destinée à coopérer avec une nervure (non représentée sur les figures) réalisée dans la paroi cylindrique 51 de la pièce intermédiaire 50. Lorsque la bonde 100 est en position d'utilisation, les rainures 28a sont agencées verticalement.

Les rainure 28a et nervures sont agencées et dimensionnées de sorte à garantir une hauteur prédéfinie entre la paroi de fond 26a du corps creux 20a et la paroi de fond 11 du corps de bonde 10.

Dans un exemple préféré de réalisation, illustré sur la figure 4, le corps creux 20a comporte quatre rainures 28a régulièrement réparties sur la paroi cylindrique externe 23a. La pièce intermédiaire 50 comporte, quant à elle, quatre nervures régulièrement réparties sur sa paroi cylindrique 51.

Les organes de la pièce intercalaire 50 peuvent également servir à améliorer la préhension de la pièce intercalaire 50 lors de son vissage dans le corps de bonde 10.

Dans un autre exemple (non illustré) de réalisation, le corps creux 20a comporte, au niveau d'une extrémité supérieure de sa paroi cylindrique externe 23a, un rebord transversal en saillie vers l'extérieur de ladite paroi cylindrique externe. Le rebord transversal est alors configuré pour reposer sur le rebord transversal 53 de la pièce intermédiaire 50.

Dans cette première configuration de bonde, le corps creux 20a forme un réservoir et permet donc avantageusement d'apporter une fonction anti-odeur pour la bonde. Quel que soit le mode de fonctionnement de la douche, en mode classique ou en mode recirculation, le volume interne 25a du corps creux 20a est toujours rempli partiellement ou en totalité d'eau, ce qui empêche avantageusement les odeurs de remonter par la bonde.

Dans cette première configuration, la bonde 100 comporte préférentiellement une pièce, dite cloche 80a, positionnée à cheval au-dessus de la paroi cylindrique interne 24a du corps creux 20a.

La cloche 80a présente une section transversale ayant la forme générale d'un U inversé. La cloche 80a comporte une paroi cylindrique 81a et une paroi supérieure 82a.

La cloche 80a est préférentiellement dimensionnée et agencée pour ne pas toucher aucune des parois du corps creux 20a.

La cloche 80a est dimensionnée et agencée en partie dans le corps creux 20a de sorte que sa paroi cylindrique 81a est disposée entre la paroi cylindrique interne 24a et la paroi cylindrique externe 23a du corps creux 20a, à distance de celles-ci.

La cloche 80a est dimensionnée et agencée en partie dans le corps creux 20a de sorte qu'une extrémité inférieure 83a de sa paroi cylindrique 81a est en vis-à-vis de la paroi de fond 26a du corps creux 20a, à distance de celle-ci.

La cloche 80a est dimensionnée et agencée en partie dans le corps creux 20a de sorte que sa paroi supérieure 82a est en vis-à-vis de l'extrémité supérieure 27a de la paroi cylindrique interne 24a du corps creux 20a, à distance de celle-ci.

Ainsi un passage pour l'eau est conservé entre l'entrée d'eau 21a et la sortie d'eau 22a du corps creux 20a. Le passage de l'eau dans le volume interne du corps creux 20a est un passage en chicane, ce qui constitue une garde d'eau bloquant avantageusement les remontées d'odeur.

La cloche 80a comporte préférentiellement un ou plusieurs élément(s) de retenue configuré(s) (non représentés sur les figures) pour prendre appui sur l'extrémité supérieure 27a de la paroi cylindrique interne 24a du corps creux 20a. Chaque élément de retenue est agencé pour garantir une hauteur prédéfinie entre l'extrémité inférieure 83a de la paroi cylindrique 81a de la cloche 80a et la paroi de fond 26a du corps creux 20a.

La cloche 80a vient ainsi reposer sur l'extrémité supérieure 27a de la paroi cylindrique interne 24a du corps creux 20a via le ou les élément(s) de retenue.

Dans une forme de réalisation de cette première configuration, la cloche 80a comprend avantageusement le conduit 30a, comme illustré sur les figures 6 et 7.

Le conduit 30a peut par exemple est réalisé en partie à partir d'une portion de la paroi cylindrique de la cloche 80a. Le conduit 30a s'étend préférentiellement sur toute la hauteur de la paroi cylindrique 81a de la cloche 80a et s'étend hors de la cloche 80a, par un tube d'évacuation situé à proximité de la paroi supérieure 82a de la cloche 80a.

Le conduit 30a s'étend ainsi depuis le volume interne 25a du corps creux 20a vers un extérieur du corps de bonde 10, du corps creux 20a, et de la bonde.

Comme illustré sur la figure 1, le tube d'évacuation du conduit 30a est situé au-dessus du rebord transversal de la pièce intermédiaire.

Comme illustré sur les figures 6 et 7, la première extrémité 31 a du conduit 30a est située au niveau de l'extrémité inférieure 83a de la paroi cylindrique 81a de la cloche 80a.

De préférence, la première extrémité 31a du conduit 30a est située au-dessus de la paroi de fond 26a du corps creux 20a à une hauteur de quelques centimètres, de préférence entre un et trois centimètres, afin de limiter les aspirations d'air par la pompe d'aspiration d'eau dans le circuit de recirculation d'eau. La position du conduit 30a dans le volume interne 25a du corps creux 20a optimise ainsi la circulation de l'eau dans le circuit de recirculation tout en limitant l'aspiration d'air.

Avantageusement, le conduit 30a est facilement accessible par un opérateur en retirant la cloche 80a sans démonter le reste de la bonde. Cela permet de simplifier les opérations de maintenance et de nettoyage.

Il est également envisageable, dans une autre forme de réalisation de cette première configuration de bonde 100, que le conduit 30a soit indépendant de la cloche 80a, sans se départir du cadre de l'invention.

La bonde 100 peut comprendre un élément de filtration (non représenté sur les figures 1 à 9) liées à la première configuration de la bonde 100.
L'élément de filtration est localisé au niveau du conduit 30a. L'élément de filtration est configuré pour laisser passer l'eau et pour empêcher des éventuels débris présents dans l'eau (par exemple des cheveux, des morceaux de savons solides, des grains de sable, des morceaux de terre, des cailloux...) de pénétrer dans le circuit de recirculation d'eau en capturant lesdits débris.
Dans un exemple préféré de réalisation, l'élément de filtration peut être positionné au niveau de la première extrémité 31a du conduit 30a.
De préférence, l'élément de filtration est un filtre, une grille, une crépine, un tamis ou une membrane.
L'emplacement privilégié de l'élément de filtration au niveau de la première extrémité 31a du conduit 30a permet ainsi de faciliter le nettoyage de l'élément de filtration par un opérateur.
Il est également envisageable de positionner l'élément de filtration au niveau de la seconde extrémité 32a du conduit 30a.

L'élément de filtration peut également être amovible pour faciliter son nettoyage ou son remplacement, en cas d'usure.

Lorsque l'élément de filtration est positionné au niveau de la première extrémité 31a du conduit 30a, ledit élément de filtration est préférentiellement agencé tangentiellement à l'écoulement de l'eau.
Ainsi, lorsque la douche fonctionne en mode douche classique (expliqué ultérieurement), avec le coulisseau 40a est en position basse, l'écoulement tangentiel de l'eau sur l'élément de filtration permet avantageusement un auto nettoyage de l'élément de filtration. La durée de fonctionnement de la bonde en est ainsi améliorée.

L'élément de filtration qu'il soit positionné à l'une ou l'autre des extrémités du conduit 30a, est ainsi facilement accessible par un opérateur en retirant la cloche 80a sans démonter le reste de la bonde. Cela permet de simplifier les opérations de maintenance et de nettoyage de l'élément de filtration.

Dans cette première configuration de bonde, le coulisseau 40a est agencé dans la sortie d'eau du corps creux 20a.

Dans un exemple de réalisation, le coulisseau 40a se présente sous la forme d'une pièce creuse de forme complémentaire à la forme de la section de la paroi cylindrique interne 24a du corps creux 20a.
Le coulisseau 40a comporte une paroi cylindrique 42a. Ladite paroi cylindrique est de section sensiblement égale à la section interne de la paroi cylindrique interne 24a du corps creux 20a, à un jeu près pour pouvoir coulisser dans la sortie d'eau 22a.

Ainsi, lorsque la paroi cylindrique interne 24a du corps creux 20a est de section circulaire, le coulisseau 40a présente la forme d'une paroi cylindrique de diamètre sensiblement égal au diamètre interne de la paroi cylindrique interne 24a du corps creux 20a, à un jeu près.

Un joint d'étanchéité (non représenté) peut par exemple être disposé au niveau d'une périphérie externe de la paroi cylindrique 42a du coulisseau 40a afin de combler l'espace entre ladite périphérie de la paroi cylindrique 42a du coulisseau 40a et la paroi cylindrique interne 24a du corps creux 20a et ainsi d'assurer l'étanchéité entre le coulisseau 40a et la paroi cylindrique interne 24a du corps creux 20a. Ainsi aucun passage d'eau n'est possible entre le coulisseau 40a et la paroi cylindrique interne 24a du corps creux 20a. Lorsque l'eau passe dans la sortie d'eau 22a, elle passe nécessairement dans le coulisseau 40a.

Le coulisseau 40a comprend une extrémité inférieure 43a et une extrémité supérieure 44a. L'extrémité inférieure 43a et l'extrémité supérieure 44a du coulisseau 40a correspondent à une extrémité inférieure et une extrémité supérieure de la paroi cylindrique 42a du coulisseau 40a.
Le coulisseau 40a est ouvert à ses deux extrémités 43a, 44a.

L'orifice de trop-plein 41a du coulisseau 40a est délimité par la paroi cylindrique 42a du coulisseau, et s'étend entre l'extrémité inférieure 43a et l'extrémité supérieure 44a du coulisseau 40a. La section transversale de l'orifice de trop-plein 41a correspond ainsi sensiblement à la section transversale de la sortie d'eau 22a du corps creux 20a.

Le coulisseau 40a évolue entre une position basse et une position haute.

Lorsque le coulisseau 40a est en position basse, le coulisseau 40a est agencé pour ne pas dépasser l'extrémité supérieure 27a de la paroi cylindrique interne 24a du corps creux 20a. En d'autres termes, l'extrémité supérieure 44a du coulisseau 40a est au plus au même niveau que l'extrémité supérieure 27a de la paroi cylindrique interne 24a du corps creux 20a.

Dans l'exemple préféré de réalisation, et illustré sur la figure 8, l'extrémité supérieure 44a du coulisseau 40a est au même niveau que l'extrémité supérieure 27a de la paroi cylindrique interne 24a du corps creux 20a.
De préférence, comme illustré sur la figure 5, le coulisseau 40a comporte au moins un ergot 45a, agencé au niveau de l'extrémité supérieure 44a de sa paroi cylindrique 42a, pour faire office de butée. Le au moins un ergot 45a est configuré pour prendre appui sur l'extrémité supérieure 27a de la paroi cylindrique interne 24a du corps creux 20a. Ainsi, le coulisseau 40a ne coulisse pas sur toute la hauteur de la sortie d'eau 22a.

Lorsque le coulisseau 40a est en position haute, comme illustré sur la figure 9, le coulisseau 40a est agencé pour que le coulisseau 40a dépasse de l'extrémité supérieure 27a de la paroi cylindrique interne 24a du corps creux 20a. En d'autres termes, l'extrémité supérieure 44a du coulisseau 40a vient au-dessus de l'extrémité supérieure 27a de la paroi cylindrique interne 24a du corps creux 20a. L'extrémité inférieure 43a du coulisseau 40a est, quant à elle, située en dessous de l'extrémité supérieure 27a de la paroi cylindrique interne 24a du corps creux 20a.

La paroi cylindrique 42a du coulisseau 40a forme ainsi un prolongement de la paroi cylindrique interne 24a du corps creux 20a et permet ainsi d'augmenter la hauteur de la paroi cylindrique interne 24a du corps creux 20a. L'eau doit atteindre l'extrémité supérieure 44a du coulisseau 40a pour être évacuée par l'orifice de trop-plein 41a du coulisseau 40a, et donc par la sortie d'eau 22a du corps creux 20a.

Le coulisseau 40a est dimensionné en hauteur de sorte que, lorsque le coulisseau 40a est en position haute, l'extrémité supérieure 44a du coulisseau 40a est sensiblement au-dessus du rebord transversal 53 de la pièce intermédiaire 50a, de l'ordre de quelques centimètres, de préférence entre un et trois centimètres.
De manière générale, lorsque la bonde est en place dans la douche, lorsque le coulisseau est en position haute, le positionnement de son extrémité supérieure 44a doit être inférieure à la hauteur maximale du receveur, depuis sa surface supérieure, pour éviter un débordement de l'eau hors du receveur.

Le coulisseau 40a est préférentiellement dimensionné en hauteur de sorte que la course entre la position basse et la position haute du coulisseau est de l'ordre de 2cm.

Il est clair que la cloche 80a est dimensionnée pour que le coulisseau 40a puisse évoluer entre sa position haute et sa position basse dans la cloche 80a. De préférence, lorsque le coulisseau 40a est en position haute, ledit coulisseau 40a n'est pas en contact avec la paroi supérieure 82a de la cloche 80a.

Dans une forme de réalisation (non représentée), le coulisseau 40a et la cloche 80a comportent des organes complémentaires coopérants pour former une butée de retenue et maintenir une distance entre le coulisseau 20a et la paroi supérieure 82a de la cloche 80a, lorsque le coulisseau est en position haute, pour permettre le passage de l'eau dans l'orifice de trop-plein 41a.

Dans cette première configuration de bonde 100, l'orifice de trop-plein 41a du coulisseau 40a correspondant à la sortie d'eau 22a du corps creux 20a, la sortie d'eau 22a du corps creux 20a va jouer également le rôle de sortie pour l'eau en cas de trop-plein.

Le fonctionnement de la bonde 100 en mode douche classique est illustré sur la figure 8. L'eau provient par exemple d'un premier pommeau de douche relié à un circuit d'eau propre configuré pour être relié au réseau de distribution d'eau sanitaire. L'eau est dite eau propre.
En mode douche classique, le coulisseau 40a est en position basse.
On a représenté sur la figure 8, avec les flèches en pointillés réguliers, la circulation de l'eau propre dans la bonde 100, lorsque le coulisseau 40a est en position basse. Lorsque l'eau propre arrive dans le receveur de la douche, elle se dirige vers la bonde 100 et pénètre, dans le corps creux 20a, via l'entrée d'eau 21a. L'eau propre chemine dans le volume creux 25a, d'abord entre la paroi cylindrique externe 23a du corps creux 20a et la paroi cylindrique 81a de la cloche 80a, puis entre la paroi cylindrique 81a de la cloche 80a et la paroi cylindrique interne 24a du corps creux 20a jusqu'à parvenir à la sortie d'eau 22a. L'eau propre s'écoule vers le corps de bonde 10, via la sortie d'eau 22a du corps creux 20a puis est évacuée hors de la bonde via la sortie d'eau 15 du corps de bonde 10 pour une évacuation vers la canalisation d'eau usée.

Le fonctionnement de la bonde 100 en mode recirculation est illustré sur la figure 9. L'eau provient par exemple d'un deuxième pommeau de douche relié à un circuit d'eau grise configuré pour recevoir et faire circuler l'eau provenant des deux pommeaux. L'eau est dite eau grise. Le circuit d'eau grise est le circuit de recirculation d'eau.
En mode recirculation, le coulisseau 40a est en position haute.
On a représenté sur la figure 9, avec les flèches en pointillés réguliers, la circulation de l'eau grise dans la bonde 100, lorsque le coulisseau 40a est en position haute. Lorsque l'eau grise arrive dans le receveur de la douche, elle se dirige vers la bonde 100 et pénètre, dans le corps creux 20a, via l'entrée d'eau 21a. L'eau grise chemine dans le volume creux 25a, entre la paroi cylindrique externe 23a du corps creux 20a et la paroi cylindrique 81a de la cloche 80a, et est aspirée, via le conduit 30a, dans le circuit de recirculation d'eau de la douche.

Lorsque le mode cyclique est par exemple mis temporairement en pause, l'eau n'est plus aspirée dans le conduit 30a. L'eau va alors cheminer dans le volume creux 25a jusqu'à parvenir à la sortie d'eau 22a pour pouvoir être évacuée dans le corps de bonde 10 puis hors de la bonde 100. On a représenté sur la figure 9, avec les flèches en pointillés irréguliers, la circulation de l'eau dans la bonde 100. L'eau est obligée d'atteindre l'extrémité supérieure 44a du coulisseau 40a pour pouvoir s'écouler par son orifice de trop-plein 41a, et donc par la sortie d'eau 22a du corps creux 20a. L'eau va ainsi s'accumuler dans le receveur jusqu'à ce qu'elle puisse être évacuée, via l'orifice de trop-plein 41a du coulisseau 40a, et donc via la sortie d'eau 22a du corps creux 20a, vers le corps de bonde 10, puis évacuée via la sortie d'eau 15 du corps de bonde 10 hors de la bonde. La hauteur de l'extrémité supérieure 44a du coulisseau 40a définit ainsi la hauteur maximale d'eau acceptable dans le receveur de la douche. Il est alors ensuite possible de reprendre le mode recirculation, avec l'eau accumulée dans le receveur de la douche, en aspirant l'eau via le conduit 30a, et sans aspirer d'air.

Par ailleurs, lorsque la douche fonctionne en mode recirculation, mais que de l'eau neuve continue de s'écouler (par exemple, parce que l'arrivée d'eau provenant du premier pommeau n'a pas été coupée), l'eau peut cheminer dans le volume creux 25a jusqu'à parvenir à l'orifice de trop-plein 41a du coulisseau 40a, et donc à la sortie d'eau 22a du corps creux 20a, pour pouvoir être évacuée dans le corps de bonde 10 puis hors de la bonde 100. On évite ainsi une accumulation de l'eau dans le receveur jusqu'au débordement hors du receveur. La bonde offre ainsi avantageusement une sécurité en garantissant une évacuation de l'eau en cas de trop-plein, grâce à l'orifice de trop-plein 41a.

Le coulisseau 40a est mobile en translation entre sa position haute et sa position basse, par exemple au moyen d'un dispositif de déplacement.

Dans un exemple de réalisation, le dispositif de déplacement du coulisseau 40a comporte un câble 60a et un organe de commande pour actionner le déplacement le câble 60a. Le câble 60a fait partie intégrante de la bonde.

Le câble 60a est relié au coulisseau 40a. Le câble 60a peut être intégré dans une gaine. La gaine permet ainsi de contraindre le câble 60a dans une direction souhaitée.

Le câble 60a est configuré pour entrainer le coulisseau 40a en translation.

Dans un exemple de réalisation, le câble 60a comprend, par exemple, une extrémité solidaire du coulisseau 40a. La gaine comprend, quant à elle, une extrémité solidaire de la cloche, de sorte que seul le câble soit solidaire du coulisseau.

Le câble 60a s'étend hors de la bonde, via un orifice 84a pratiqué dans la cloche 80a.
Dans un exemple préféré de réalisation, illustré sur les figures 6, 8 et 9, le câble 60a s'étend hors de la bonde 100, via un orifice pratiqué dans la paroi supérieure 82a de la cloche 80a.
De préférence, un joint d'étanchéité est disposé sur toute la circonférence de l'orifice 84a, pour garantir l'étanchéité de l'orifice et ne pas altérer la fonction anti-odeur de la bonde 100.

Comme représenté figures 8 et 9, le câble 60a peut prendre deux positions :
- une première position, dite position tirée, et
- une deuxième position, dite position relâchée ou repoussée.

Lorsque le câble 60a est en première position, le coulisseau 40a est en position haute. Lorsque le câble 60a est en deuxième position, le coulisseau 40a est en position basse. Lorsque le câble 60a passe de la première position à la deuxième position, ledit câble 60a entraine en translation le coulisseau 40a de la position haute à la position basse. Et inversement, lorsque le câble 60a passe de la deuxième position à la première position, ledit câble 60a entraine le coulisseau 40a de la position basse à la position haute.

L'organe de commande est relié directement ou indirectement au câble 60a.

Dans une forme de réalisation, l'organe de commande, par exemple un bouton mécanique, est activé manuellement par l'utilisateur. L'organe de commande actionne directement le déplacement du câble 60a.

Dans une autre forme de réalisation, l'organe de commande est activé manuellement par l'utilisateur. L'organe de commande active un moteur ou un actionneur, qui en retour le déplacement du câble 60a.

La bonde 100 peut également comprendre un couvercle de protection 70a (figures 1 à 3, 8 et 9). Le couvercle de protection 70a est par exemple configuré pour être maintenu sur la paroi supérieure 82a de la cloche 80a. Le couvercle de protection 70a présente également une fonction esthétique en cachant les éléments constitutifs de la bonde. Ainsi, lorsque la bonde 100 est en place dans la douche, seul le couvercle de protection 70a est visible.

### Deuxième configuration de la bonde (figures 10 à 15)

Dans cette deuxième configuration, le corps creux 20b est généralement désigné, dans le domaine, sous l'appellation tube plongeur ou compartiment plongeur.

Dans cette deuxième configuration de bonde, le corps creux 20b comporte une paroi latérale 201b, de préférence de forme cylindrique (comme illustré sur les figures 11 et 12) ou tronconique (comme illustré sur la figure 10). La paroi latérale 201b est par exemple de section circulaire. Un axe de symétrie du corps creux 20b s'étend sensiblement selon l'axe longitudinal A. En d'autres termes, lorsque la bonde 100 est en position d'utilisation, l'axe de symétrie du corps creux 20b s'étend sensiblement verticalement.

La paroi latérale 201b du corps creux 20b est de contour fermé.

Ledit corps creux 20b comprend une extrémité supérieure 202b et une extrémité inférieure 203b. Lorsque le corps creux 20b est de forme tronconique, la paroi latérale 201b s'évase préférentiellement, depuis l'extrémité inférieure 203b vers l'extrémité supérieure 202b.
Le volume interne 25b du corps creux 20b est délimité par la paroi latérale 201b, l'extrémité inférieure 203b et l'extrémité supérieure 202b du corps creux 20b. Au niveau de l'extrémité supérieure 202b du corps creux 20b, la paroi latérale 201b délimite l'entrée d'eau 21b du corps creux 20b, pour le passage de l'eau dans le volume interne 25b du corps creux 20b.

Ainsi, lorsque l'eau s'écoule dans le receveur de la douche, elle se dirige naturellement vers la bonde 200, située à un point d'une altitude plus basse que ledit receveur. Dès lors, l'eau est, dans un premier temps, dirigée vers l'entrée d'eau 21b du corps creux 20b de la bonde 100.

Au niveau de l'extrémité inférieure 203b du corps creux 20b, la paroi latérale délimite la sortie d'eau du corps creux 20b, pour le passage de l'eau depuis le volume interne 25b du corps creux 20b hors du corps creux 20b.

Le corps creux 20b est agencé dans le corps de bonde 10 de sorte que l'extrémité inférieure du corps creux 20b est en vis-à-vis de la paroi de fond 11 du corps de bonde 10, à distance de celle-ci.

Dans un exemple de réalisation, comme illustré sur la figure 10, le corps creux 20b comporte, au niveau de son extrémité supérieure 202b, un rebord transversal 205b en saillie de la paroi latérale 201b. Le rebord transversal 205b est configuré pour reposer sur le rebord transversal 53 de la pièce intermédiaire 50.
Le corps creux 20b est dimensionné, en hauteur, de sorte que, lorsque son rebord transversal 205b repose sur le rebord transversal 53 de la pièce intermédiaire 50, une distance minimum est garantie entre l'extrémité inférieure 203b du corps creux 20b et la paroi de fond 11 du corps de bonde 10.
La présence de ce rebord transversal 205b facilite également avantageusement la saisie du corps creux 20b par un opérateur, et permet ainsi une maintenance rapide de la bonde 100.

Dans cette deuxième configuration de bonde, le conduit 30b est localisé en partie au niveau du corps creux 20b. De manière plus précise, le conduit 30b s'étend depuis le volume interne 25b du corps creux 20b vers l'extérieur du corps de bonde 10, du corps creux 20b et donc de la bonde.

Le conduit 30b peut par exemple être sous la forme d'un tube coudé, comme illustré sur la figure 10.

Comme illustré sur la figure 11, la première extrémité 31b du conduit 30b est située dans le volume creux 25b, de préférence, plus proche de l'extrémité inférieure 203b du corps creux 20b que de l'extrémité supérieure 202b.

De préférence, la première extrémité 31a du conduit 30b est située dans le volume creux 25b, au-dessus de l'extrémité inférieure 203b du corps creux 20b à une hauteur de quelques centimètres, de préférence entre un et trois centimètres, afin de limiter les aspirations d'air par la pompe d'aspiration d'eau dans le circuit de recirculation d'eau. La position du conduit 30b dans le volume interne 25b du corps creux 20b optimise ainsi la circulation de l'eau dans le circuit de recirculation tout en limitant l'aspiration d'air.

Avantageusement, le conduit 30b est facilement accessible par un opérateur et peut être démonté très rapidement sans démonter le reste de la bonde. Cela permet de simplifier les opérations de maintenance et de nettoyage du conduit 30b.

Dans l'exemple des figures 11 et 12, le conduit 30b peut être maintenu accolé à la paroi latérale du corps creux 20b. Le conduit 30b est préférentiellement maintenu de manière réversible dans le volume interne 25b du corps creux 20b.

Dans cette deuxième configuration de bonde 100, la bonde peut comprendre un élément de filtration 90b.
L'élément de filtration 90b est localisé au niveau du conduit 30b. L'élément de filtration 90b est configuré pour laisser passer l'eau et pour empêcher des éventuels débris présents dans l'eau (par exemple des cheveux, des morceaux de savons solides, des grains de sable, des morceaux de terre, des cailloux...) de pénétrer dans le circuit de recirculation d'eau en capturant lesdits débris.
Dans un exemple préféré de réalisation, l'élément de filtration 90b peut être positionné au niveau de la première extrémité 31b du conduit 30b.
De préférence, l'élément de filtration 90b est un filtre, une crépine, une grille, un tamis ou une membrane.
L'emplacement privilégié de l'élément de filtration 90b au niveau de la première extrémité du conduit 30b permet ainsi de faciliter le nettoyage de l'élément de filtration 90b par un opérateur.
Il est également envisageable de positionner l'élément de filtration 90b au niveau de la seconde extrémité 32b du conduit 30b.

L'élément de filtration 90b peut également être amovible pour faciliter son nettoyage ou son remplacement, en cas d'usure.

Lorsque l'élément de filtration 90b est positionné au niveau de la première extrémité 31b du conduit 30b, ledit élément de filtration est préférentiellement agencé tangentiellement à l'écoulement de l'eau.
Ainsi, lorsque la douche fonctionne en mode douche classique (expliqué ultérieurement), avec le coulisseau 40b est en position basse, l'écoulement tangentiel de l'eau sur l'élément de filtration 90b permet avantageusement un auto nettoyage du filtre. La durée de fonctionnement de la bonde 100 en est ainsi améliorée.

L'élément de filtration 90b qu'il soit positionné à l'une ou l'autre des extrémités du conduit 30b, est ainsi facilement accessible par un opérateur. Cela permet de simplifier les opérations de maintenance et de nettoyage de l'élément de filtration 90b.

Dans cette deuxième configuration de bonde 100, la bonde peut comprendre un réservoir 95, représenté figure 15, positionné dans le corps de bonde 10. Lorsque la bonde 100 comprenant un tel réservoir 95, le corps creux 20b est positionné tout ou partie dans le réservoir 95. Le réservoir 95 peut présenter une forme sensiblement cylindrique, par exemple à section circulaire. Le réservoir comprend en outre une paroi de fond 96. De préférence, le réservoir 95 présente une section transversale plus grande que celle du corps creux 20b, de telle sorte que le corps creux 20b puisse être intégré dans tout ou partie du réservoir. Le réservoir 95 est positionné dans le corps de bonde 10 de sorte que sa paroi de fond 96 repose sur la paroi de fond 11 du corps de bonde 10.

Le réservoir 95 peut par exemple avoir une capacité de l'ordre de 150 millilitres. Le réservoir 95 a avantageusement une fonction anti-odeur. Le réservoir 95 est, lors de l'utilisation de la douche, rempli partiellement ou en totalité d'eau ce qui empêche les odeurs de remonter par la bonde. Il peut également être appelé plus communément « garde d'eau ». Ici, la garde d'eau peut avoir une hauteur comprise préférentiellement entre deux et cinq centimètres. La garde d'eau préconisée par la norme NF EN 274-1 de décembre 2002 (dispositifs de vidage des appareils sanitaires) actuellement en vigueur est de 5 centimètres.

Il convient de noter que la fonction antiodeur peut également être assurée par une membrane (non représentée sur les figures). Celle-ci peut, par exemple, être positionnée dans le corps de bonde 10, par exemple au niveau de la sortie d'eau 15 du corps de bonde 10.

Le réservoir 95 est une solution préférée car il est accessible facile par un opérateur, après le retrait du corps creux 30b de la bonde, sans démonter la douche (notamment le receveur), ce qui facilite sa maintenance.

Dans cette deuxième configuration de bonde 100, le coulisseau 40b est agencé en partie dans le volume interne 25b du corps creux 20b.

Dans un exemple de réalisation, le coulisseau 40b se présente sous la forme d'une pièce cylindrique creuse, de préférence à section circulaire. Le coulisseau 40b comporte une paroi cylindrique 42b. Le coulisseau 40b est de section transversale inférieure à celle de la paroi latérale 201b du corps creux 20b. Le coulisseau 40b s'étend selon l'axe longitudinal A.
Le coulisseau 40b comporte une extrémité inférieure 43b et une extrémité supérieure 44b. L'extrémité inférieure 43b et l'extrémité supérieure 44b du coulisseau 40b correspondent à une extrémité inférieure et une extrémité supérieure de la paroi cylindrique 42b du coulisseau 40b.
Le coulisseau 40b s'étend, en longueur, de sorte que son extrémité inférieure 43b est située en dessous de l'extrémité inférieure 203b du corps creux 20b et que son extrémité supérieure 44b est située au-dessus de l'extrémité supérieure 202b du corps creux 20b.

Le coulisseau 40b comprend, à son extrémité inférieure, un clapet 49b. Préférentiellement, le clapet 49b s'étend perpendiculairement à la paroi cylindrique 42b du coulisseau 40b.
Le clapet 49b présente une section transversale supérieure à la section transversale de la paroi latérale 201b du corps creux 20b. Le clapet 49b est dimensionné pour présenter une section transversale supérieure à la section transversale de la sortie d'eau 22b du corps creux 20b.
Dans un exemple de réalisation, le clapet 49b peut présenter la forme d'un disque. Le clapet 49b est agencé en vis-à-vis de la sortie d'eau 22b du corps creux 20b.

Le coulisseau 40b est ouvert à ses deux extrémités 43b, 44b. Le coulisseau 40b comprend un canal interne longitudinal 47b débouchant à ses deux extrémités. Le canal interne longitudinal 47b forme l'orifice de trop-plein 41b du coulisseau 40b.

Le coulisseau 40b évolue entre une position basse et une position haute.

Lorsque le coulisseau 40b est en position basse, comme illustré sur la figure 11, le coulisseau 40b est agencé pour que le clapet 49b ne bloque pas la sortie d'eau 22b du corps creux 20b. Un passage entre la sortie d'eau 22b et le clapet 49b existe et permet l'écoulement l'eau hors du volume creux.

Lorsque le coulisseau 40b est en position haute, comme illustré sur la figure 12, le coulisseau 40b est agencé pour que le clapet 49b obture la sortie d'eau 22b du corps creux 20b.

Le coulisseau 40b est dimensionné en hauteur de sorte que, lorsque le coulisseau 40b est en position haute, l'extrémité supérieure 44b du coulisseau 40b est sensiblement au-dessus, du rebord transversal 53 de la pièce intermédiaire 50a, de l'ordre de quelques centimètres, de préférence entre un et trois centimètres.

Ainsi, en cas de trop-plein, l'eau doit atteindre l'extrémité supérieure 44b du coulisseau 40b pour être évacuée par l'orifice de trop-plein 41b du coulisseau 40b.

De manière générale, lorsque la bonde est en place dans la douche, lorsque le coulisseau 40b est en position haute, le positionnement de son extrémité supérieure 44a doit être inférieure à la hauteur maximale du receveur, depuis sa surface supérieure, pour éviter un débordement de l'eau hors du receveur.
Le coulisseau 40a est préférentiellement dimensionné en hauteur de sorte que la course entre la position basse et la position haute du coulisseau est de l'ordre de 2cm.

Le coulisseau 40b peut comporter un joint périphérique d'étanchéité 48b agencé de sorte que, lorsque le coulisseau 40b est en position haute, le joint d'étanchéité 48b est comprimé entre le clapet 49b et l'extrémité inférieure 203b de la paroi latérale 201b du corps creux 20b délimitant la sortie d'eau 22b.

Le fonctionnement de la bonde 100 en mode douche classique est illustré sur la figure 11. L'eau provient par exemple d'un premier pommeau de douche relié à un circuit d'eau propre configuré pour être relié au réseau de distribution d'eau sanitaire. L'eau est dite eau propre.
En mode douche classique, le coulisseau 40b est en position basse.
On a représenté sur la Figure 11, avec les flèches en pointillés irréguliers, la circulation de l'eau propre dans la bonde 100, lorsque le coulisseau 40b est en position basse. Lorsque l'eau propre arrive dans le receveur de la douche, elle se dirige vers la bonde 100 et pénètre, dans le corps creux 20b de la bonde, via l'entrée d'eau 21b. Le clapet 49b du coulisseau 40b ne bloquant pas la sortie d'eau 22b du corps creux 20b, l'eau propre s'écoule vers le corps de bonde 10, via la sortie d'eau 22b du corps creux 20b puis est évacuée hors de la bonde 100 via la sortie d'eau 15 du corps de bonde 10 pour une évacuation vers la canalisation d'eau usée.
Lorsque la bonde 100 comporte le réservoir 95, comme illustré sur la figure 11, l'eau propre s'écoule d'abord dans le réservoir 95, puis dans le corps de bonde 10 lorsque l'eau propre déborde du réservoir 95, puis est évacuée hors de la bonde 100 via la sortie d'eau 15 du corps de bonde 10.

Le fonctionnement de la bonde 100 en mode recirculation est illustré sur la figure 12. L'eau provient par exemple d'un deuxième pommeau de douche relié à un circuit d'eau grise configuré pour recevoir et faire circuler l'eau provenant des deux pommeaux. L'eau est dite eau grise.
En mode recirculation, le coulisseau 40b est en position haute.
On a représenté sur la Figure 12, avec les flèches en pointillés irréguliers, la circulation de l'eau grise dans la bonde 100, lorsque le coulisseau 40b est en position haute. Lorsque l'eau grise arrive dans le receveur de la douche, elle se dirige vers la bonde 100 et pénètre, dans le corps creux 20b de la bonde 100, via l'entrée d'eau 21b. Le clapet 49b du coulisseau 40b bloquant la sortie d'eau 22b du corps creux 20b, l'eau reste dans le corps creux 20b. L'eau grise peut alors être aspirée, via le conduit 30b, dans le circuit de recirculation d'eau de la douche.

Lorsque le mode recirculation est par exemple mis temporairement en pause, l'eau n'est plus aspirée dans le conduit 30b. L'eau va alors s'accumuler dans le volume creux 25b jusqu'à parvenir à l'extrémité supérieure 44b du coulisseau 40b et s'évacuer, via le canal interne longitudinal 47b, donc via l'orifice de trop-plein 41b, dans le corps de bonde 10 puis hors de la bonde 100. On a représenté sur la figure 12, avec les flèches en pointillés réguliers, la circulation de l'eau dans la bonde 100. L'eau est obligée d'atteindre l'extrémité supérieure 44b du coulisseau 40b pour pouvoir s'écouler par son orifice de trop-plein 41b, et donc par le canal interne longitudinal 47b. L'eau va ainsi s'accumuler dans le receveur jusqu'à ce qu'elle puisse être évacuée, via le canal interne longitudinal 47b du coulisseau 40b, vers le corps de bonde 10, puis évacuée via la sortie d'eau 15 du corps de bonde 10 hors de la bonde. La hauteur de l'extrémité supérieure 44b du coulisseau 40b définit ainsi la hauteur maximale d'eau acceptable dans le receveur de la douche. Il est alors ensuite possible de reprendre le mode recirculation, avec l'eau accumulée dans le receveur de la douche, en aspirant l'eau via le conduit 30b, et sans aspirer d'air.

Par ailleurs, lorsque la douche fonctionne en mode recirculation, mais que de l'eau neuve continue de s'écouler (par exemple, parce que l'arrivée d'eau provenant du premier pommeau n'a pas été coupée), l'eau va alors cheminer dans le volume creux 25a jusqu'à parvenir à l'orifice de trop-plein 41a du coulisseau 40a, et donc à la sortie d'eau 22a, pour pouvoir être évacuée dans le corps de bonde 10 puis hors de la bonde 100. On évite ainsi une accumulation de l'eau dans le receveur jusqu'au débordement hors du receveur. La bonde offre ainsi avantageusement une sécurité en garantissant une évacuation de l'eau en cas de trop-plein, grâce à l'orifice de trop-plein.

Le coulisseau 40b est mobile en translation entre sa position haute et sa position basse, par exemple au moyen d'un dispositif de déplacement.

Dans un exemple de réalisation, le dispositif de déplacement comporte une bague de commande 65b, un câble 60b et un organe de commande pour actionner le déplacement du câble 60b. La bague de commande 65b et le câble 60b font partie intégrante de la bonde.

La bague de commande 65b, dite bague, est configurée pour entrainer le coulisseau 40b entre sa position basse et sa position haute, et inversement.

Dans un exemple de réalisation, la bague 65b coopère avec le coulisseau 40b. La bague 65b est préférentiellement située au niveau de l'extrémité supérieure 44b du coulisseau 40b. Plus précisément, la bague 65b peut entourer le coulisseau 40b. Dans cet exemple, elle a un rayon sensiblement supérieur à celui du coulisseau 40b.

La bague 65b est configurée de sorte que, lorsqu'elle est entrainée en rotation autour d'un axe de révolution qui est selon l'axe longitudinal A, le coulisseau 40b est entrainé dans un mouvement de translation selon l'axe longitudinal A, et peut ainsi évoluer entre sa position basse et sa position haute. Ainsi, lorsque la bague 65b tourne dans un sens, le coulisseau 40b est entrainé en translation vers sa position basse et lorsque la bague tourne dans l'autre sens, le coulisseau 40b est entrainé en translation vers sa position haute.

Dans un exemple de réalisation, la bague 65b peut présenter une rainure 66b, comme illustré sur les figures 13 à 15. La rainure 66b est de préférence traversante, c'est-à-dire qu'elle forme un trou à travers la bague 65b. La rainure 66b s'étend hélicoïdalement sur la bague 65b, autour de l'axe de révolution de la bague. Il convient de noter que la bague 65b peut présenter plusieurs rainures 66b.

Le coulisseau 40b peut présenter au moins un ergot 67b, comme illustré sur les figures 10 et 15.

Dans une forme de réalisation, le coulisseau 40b comporte un ergot 67b. L'ergot 67b, solidaire fixement au coulisseau 40b, est configuré pour évoluer dans la rainure 66b de la bague 65b. La rainure 66b peut présenter une extrémité haute et une extrémité basse. Du fait de la forme hélicoïdale de la rainure, lorsque la bague 65b est entrainée en rotation dans un sens autour de son axe de révolution, ledit ergot évolue le long de la rainure 66b, ce qui entraine le coulisseau 40b dans un mouvement de translation selon l'axe longitudinal A. Ainsi, lorsque le coulisseau 40b est en position basse comme représenté par la Figure 11, l'ergot 67b atteint de préférence une fin de course dans la rainure 66b, par exemple au niveau de l'extrémité basse de la rainure, comme illustré sur la figure 13.

Lorsque le coulisseau 40b est entrainé en translation selon ce même axe pour aller vers sa position haute par une rotation inverse de la bague, comme représenté Figure 12, le clapet 49b se rapproche de la sortie d'eau 22b du corps creux 20b. En fin de course de l'ergot 67b dans la rainure, le clapet 49b du coulisseau 40b obture la sortie d'eau 22b du corps creux 20b, en comprimant le joint d'étanchéité. Par exemple, la fin de course peut être lorsque l'ergot 67b a atteint l'extrémité haute de la rainure, comme illustré sur la figure 14. La sortie d'eau 22b du corps creux 20b est ainsi bouchée de manière étanche, comme illustré par la Figure 12.

Dans un mode de réalisation alternatif (non représenté sur les figures), le coulisseau 40b peut présenter deux ergots 67b. Les deux ergots sont solidaires fixement au coulisseau 40b, et sont configurés pour évoluer dans la rainure 66b de la bague 65b. Les deux ergots sont placés de manière diamétralement opposée par rapport au coulisseau 40b. Les deux ergots sont agencés dans la rainure de la bague de sorte :
- lorsque le coulisseau 40b est en position basse, l'un des ergots atteint une fin de course dans la rainure, au niveau de l'extrémité basse,
- lorsque le coulisseau 40b est en position haute, l'autre ergot atteint une fin de course dans la rainure, au niveau de l'extrémité haute.
L'utilisation de deux ergots présente l'avantage de répartir les efforts de manière symétrique et donc de tirer de manière verticale sur le coulisseau 40b, limitant ainsi l'arc-boutement.

Le câble 60b du dispositif de déplacement est relié à la bague 65b. Le câble 60b peut être intégré dans une gaine. La gaine permet ainsi de contraindre le câble 60b dans une direction de ladite gaine.
Le câble 60b est configuré pour entrainer la bague 65b en rotation qui, elle, entraine le coulisseau 40b en translation.

Dans un exemple de réalisation, le câble 60b comprend, par exemple, une extrémité solidaire de la bague. Ladite extrémité du câble 60b est, de préférence, fixée sur une partie inférieure de la bague. La gaine comprend, quant à elle, une extrémité non solidaire de la bague 65b. L'extrémité de la gaine peut par exemple être fixé sur le corps creux 20b.

Comme représenté sur les figures 13 et 14, le câble 60b peut prendre deux positions :
- une première position, dite position tirée, et
- une deuxième position, dite position relâchée ou repoussée.

Lorsque le câble 60b est en première position, le coulisseau 40b est en position haute. Lorsque le câble 60b est en deuxième position, le coulisseau 40b est en position basse.

Lorsque le câble 60b passe de la première position à la deuxième position, ledit câble 60b entraine en rotation, dans un sens, la bague qui, elle, entraine en translation, selon l'axe longitudinal A, le coulisseau 40b de sa position haute à la position basse. Et inversement, lorsque le câble 60b passe de la deuxième position à la première position, ledit câble 60b entraine en rotation, dans l'autre sens, la bague qui, elle, entraine en translation, selon l'axe longitudinal A, le coulisseau 40b de la position basse à la position haute.

La traction et l'arrêt de traction ou le repoussement du câble 60b, à titre d'exemple, peut être réalisé manuellement via l'activation, par l'utilisateur, d'un organe de commande relié directement ou indirectement au câble 60b.
Dans une forme de réalisation, l'organe de commande, par exemple un bouton mécanique, est activé manuellement par l'utilisateur. L'organe de commande actionne directement le déplacement du câble 60b.
Dans une autre forme de réalisation, l'organe de commande est activé manuellement par l'utilisateur. L'organe de commande active un moteur ou un actionneur, qui en retour le déplacement du câble 60b.

La bonde 100 peut également comprendre un ressort (non représenté). Ledit ressort peut être positionné selon l'axe longitudinal A, entre le clapet 49b et l'extrémité inférieure 203b du corps creux 20b. Le ressort est configuré pour faciliter le mouvement du coulisseau 40b vers sa position basse. Le ressort est ainsi comprimé lorsque le coulisseau 40b est en position haute et relâché lorsque le coulisseau 40b est en position basse.

La bonde 100 peut comprendre un moyen de blocage en rotation (non représenté sur les figures) du coulisseau 40b. Ce moyen de blocage en rotation peut par exemple comprendre un anneau externe, situé autour du coulisseau 40b. L'anneau externe peut comprendre une rainure (non représentée sur les figures) s'étendant selon l'axe longitudinal A. Le coulisseau 40b présente une forme complémentaire à ladite rainure de l'anneau externe. La forme complémentaire, en collaboration avec ladite rainure de l'anneau externe, empêchent ainsi des mouvements de rotation du coulisseau 40b autour de l'axe longitudinal A. Ainsi, lorsque la bague 65b est entrainée en rotation, le coulisseau 40b effectue uniquement une translation, sans rotation autour d'un quelconque axe. Le mouvement du coulisseau 40b est ainsi simplifié.

La bonde 100 peut également comprendre un couvercle de protection 70b (figures 11 et 12). Le couvercle de protection 70b est par exemple configuré pour être déposé sur le rebord transversal 205b du corps creux 20b de manière non étanche. Il comporte préférentiellement des orifices de passage de l'eau dans le corps creux 20b.
Le couvercle de protection 70b présente également une fonction esthétique en cachant les éléments constitutifs de la bonde. Ainsi, lorsque la bonde 100 est en place dans la douche, seul le couvercle de protection 70b est visible.
Dans une autre forme de réalisation, le couvercle de protection 70b peut également être configuré pour être solidaire du coulisseau 40b, tout en permettant à l'eau de sortir du coulisseau 40b par son canal interne longitudinal 47b pour la gestion du trop-plein.

Le couvercle de protection 70b peut comporter une ouverture en vis-à-vis de l'extrémité supérieure 44b du coulisseau 40b de sorte à permettre le passage de l'eau dans le canal interne longitudinal 47b du coulisseau 40b pour la gestion du trop-plein. Cela permet d'améliorer l'ergonomie de la bonde. De plus, le couvercle de protection 70b protège la bonde d'éventuels disfonctionnements ou casses qui pourraient être entrainés si un utilisateur venait à marcher sur la bonde lorsqu'elle est installée dans une douche par exemple.

### Troisième configuration de la bonde 100 (figures 16 à 20)

Dans cette troisième configuration, le corps creux 20c de la bonde 100 se présente sous la forme d'une pièce cylindrique comportant une paroi cylindrique interne 24c, une paroi cylindrique externe 23c et une paroi de fond 26c reliant la paroi cylindrique interne 24c et la paroi cylindrique externe 23c. Lesdites parois cylindriques interne et externe 23c, 24c s'étendent chacune selon l'axe longitudinal A depuis la paroi de fond 26c. La paroi de fond 26c est en vis à de la paroi de fond 11 du corps de bonde 10 à distance de celle-ci.

Dans une forme préférée de réalisation, la paroi cylindrique interne 24c et la paroi cylindrique externe 23c sont de section circulaire, comme illustré sur les deux vues de la figure 17.

La paroi cylindrique interne 24c présente, depuis la paroi de fond 26c du corps creux 20c, une hauteur, selon l'axe longitudinal A, inférieure à la paroi cylindrique externe 23c.

La paroi cylindrique externe 23c, la paroi cylindrique interne 24c et la paroi de fond 26c délimitent le volume interne 25c du corps creux 20c. La paroi cylindrique interne 24c délimite quant à elle la sortie d'eau 22c.

Le corps creux 20c comprend, de préférence, dans le prolongement de la paroi cylindrique interne 24c, une paroi d'extension 29c qui s'étend depuis la paroi de fond 26c dans une direction opposée à ladite paroi cylindrique interne 24c. La paroi d'extension 29c s'étend ainsi vers la paroi de fond 11 du corps de bonde 10. On comprend que la sortie d'eau 22c s'étend alors sur toute la hauteur de la paroi cylindrique interne 24c et la paroi d'extension 29c.

Le corps creux 20c est agencé dans le corps de bonde 10 de sorte que, lorsque la bonde 100 est installée dans le receveur de la douche, une extrémité supérieure 27c de sa paroi cylindrique interne 24c est située sensiblement en dessous de la surface extérieure du receveur de la douche.
De préférence, lorsque la bonde 100 est installée dans le receveur de la douche, l'extrémité supérieure 27c de la paroi cylindrique interne 24c du corps creux 20c est située sensiblement en dessous du rebord transversal 53 de la pièce intermédiaire 50, par exemple entre 1 et 3 millimètres.
Le positionnement de l'extrémité supérieure 27c de la paroi cylindrique interne 24c du corps creux 20c est ainsi défini pour que, lorsque le coulisseau 40c est dans sa position basse, l'eau ne puisse pas être stockée dans le receveur de la douche et que la paroi cylindrique interne 24c du corps creux 20c ne forme pas une barrière à l'écoulement de l'eau dans le corps de bonde 10.

La paroi externe 23c du corps creux 20c délimite l'entrée d'eau 21c, pour le passage de l'eau dans le volume interne 25c du corps creux 20c.

De préférence, comme illustré sur la figure 16, le corps creux 20c comporte des plots 93 agencés pour former des butée de retenue du corps creux 20c sur la pièce intercalaire 50, et maintenir le corps creux 20c en position dans la bonde 10.

Dans une forme de réalisation, les plots 93 sont agencés au niveau d'une extrémité supérieure 231c de la paroi cylindrique externe 23c et s'étendent vers l'extérieur du corps creux 20c. Les plots 93 sont dimensionnés pour venir reposer sur le rebord transversal 53 de la pièce intermédiaire 50.

Dans l'exemple non limitatif de l'invention, illustré sur la figure 16, le corps creux 20c comprend trois plots 93 régulièrement répartis sur l'extrémité supérieure 231c de la paroi cylindrique externe 23c du corps creux 20c.

Dans cette troisième configuration, le conduit 30c est localisé en partie au niveau du corps creux 20c. De manière plus précise, le conduit 30c s'étend depuis le volume interne 25c du corps creux 20c vers l'extérieur du corps de bonde 10, du corps creux 20c et donc de la bonde.

De préférence, la seconde extrémité 32c du conduit 30c est agencée au-dessus du rebord transversal 53 de la pièce intermédiaire 50.

Le conduit 30c peut par exemple être sous la forme d'un tube coudé.

Comme illustré sur les figures 16 et 17, la première extrémité 31c du conduit 30c est située dans le volume creux 25c, de préférence, au niveau de l'extrémité supérieure 27c de la paroi cylindrique interne 24c du corps creux 20c, afin de limiter les aspirations d'air par la pompe d'aspiration d'eau dans le circuit de recirculation d'eau. La position du conduit 30c dans le volume interne 25c du corps creux 20c optimise ainsi la circulation de l'eau dans le circuit de recirculation tout en limitant l'aspiration d'air.

Le conduit 30c peut être maintenu accolé à la fois à la paroi cylindrique externe 23c et à la paroi cylindrique interne 24c du corps creux 20c.

La bonde 100 peut comprendre un élément de filtration 90c, comme illustré sur la figure 16. Ledit élément de filtration est localisé dans le volume interne 25c du corps creux 20c. De préférence, l'élément de filtration 90c s'étend entre l'extrémité supérieure 27c de la paroi cylindrique interne 24c du corps creux 20c et la paroi cylindrique externe 23c du corps creux 20c. L'élément de filtration 90c est de préférence agencé parallèlement à la paroi de fond 26c du corps creux 20c. l'élément de filtration 90c est configuré pour laisser passer l'eau et pour empêcher des éventuels débris présents dans l'eau de pénétrer dans le circuit de recirculation d'eau en capturant lesdits débris. De préférence, l'élément de filtration 90c contourne la première extrémité 31c du conduit 30c.
De préférence, l'élément de filtration 90c est un filtre, une grille, une crépine, un tamis ou une membrane.
L'emplacement privilégié de l'élément de filtration 90c au niveau du volume interne 25c du corps creux 20c permet de faciliter son retrait et son nettoyage.

Dans cette troisième configuration de bonde 100, comme dans la deuxième configuration, la bonde 100 peut comprendre un réservoir 95, représenté sur les figures 18 à 20, positionné dans le corps de bonde 10. Lorsque la bonde 100 comprend un tel réservoir 95, le corps creux 20c est positionné partiellement dans le réservoir 95. Le réservoir 95 comporte une paroi de fond 96 et une paroi latérale périphérique 951. Le réservoir 95 est positionné dans le corps de bonde 10 de sorte que sa paroi de fond 96 repose préférentiellement sur la paroi de fond 11 du corps de bonde 10. La paroi latérale périphérique 951 peut présenter une forme sensiblement cylindrique, par exemple à section circulaire. La paroi latérale périphérique 951 du réservoir 95 présente préférentiellement une section transversale supérieure à la section transversale de la paroi d'extension 29c du corps creux 20c, de telle sorte que ladite paroi d'extension 29c puisse être intégrée dans le réservoir 95.

Le réservoir 95 a avantageusement une fonction anti-odeur. Le réservoir 95 est, lors de l'utilisation de la douche, rempli partiellement ou en totalité d'eau ce qui empêche les odeurs de remonter par la bonde. La garde d'eau peut avoir une hauteur comprise préférentiellement entre deux et sept centimètres.

En variante (non illustrée), la fonction antiodeur peut également être assurée par une membrane. Celle-ci peut, par exemple, être positionnée dans le corps de bonde 10, par exemple au niveau de la sortie d'eau 15 dudit corps de bonde.

Le réservoir 95 est une solution préférée car il est accessible facile par un opérateur, après le retrait du corps creux 30c de la bonde, sans démonter la douche (notamment le receveur), ce qui facilite sa maintenance.

La paroi latérale périphérique 951 du réservoir 95 peut comporter au moins un orifice (non représenté) pour permettre le passage de l'eau contenu dans le réservoir 95 vers le corps de bonde 10. De préférence, l'au moins un orifice est agencé au niveau d'une partie supérieure de la paroi latérale périphérique 951 du réservoir 95. De préférence, la paroi latérale périphérique 951 du réservoir 95 comporte plusieurs orifices repartis de manière circonférentielle.

Dans un exemple de réalisation, comme illustré sur la figure 18, le réservoir 95 comporte, au niveau d'une extrémité supérieure de la paroi latérale périphérique 951, un rebord transversal 952 en saillie de ladite paroi latérale périphérique. Le rebord transversal 952 est configuré pour reposer sur au moins une protubérance 55 s'étendant depuis une face interne de la paroi cylindrique 51 de la pièce intermédiaire 50. Le réservoir 95 vient ainsi reposer dans la pièce intercalaire 50 et est maintenu en position dans le corps de bonde 10.
Dans une forme de réalisation, comme illustré sur la figure 18, la pièce intermédiaire 50 comporte plusieurs protubérances 55 sous la forme de nervures, agencées verticalement lorsque la bonde 100 est en position d'utilisation. Dans un exemple non limitatif de réalisation, ladite pièce intermédiaire comporte quatre nervures régulièrement réparties sur la face interne de sa paroi cylindrique 51.

Le réservoir 95 est agencé dans le corps de bonde 10 de sorte que, lorsque la bonde 100 est installée dans le receveur de la douche, l'extrémité supérieure de sa paroi latérale périphérique 951 est située sensiblement en dessous de la surface extérieure du receveur.

De préférence, la paroi de fond 26c du corps creux 20c est agencée pour reposer sur le rebord transversal du réservoir 95.

Dans cette troisième configuration de bonde, comme dans la première configuration, le coulisseau 40c est agencé dans la sortie d'eau 22c du corps creux 20c.

Comme illustré sur les deux vues de la figure 17, le coulisseau 40c se présente sous la forme d'une pièce creuse de forme complémentaire à la forme de la section interne de la paroi cylindrique interne 24c du corps creux 20c.
Le coulisseau 40c comporte une paroi cylindrique 42c. Ladite paroi cylindrique est de section sensiblement égale à la section interne de la paroi cylindrique interne 24c du corps creux 20c, à un jeu près pour pouvoir y coulisser.
Ainsi, lorsque la paroi cylindrique interne 24c du corps creux 20c est de section circulaire, la paroi cylindrique 42c du coulisseau 40c présente une forme cylindrique, de diamètre sensiblement égal au diamètre interne de la paroi cylindrique interne 24c du corps creux 20c, à un jeu près.

Un joint d'étanchéité peut par exemple être disposé au niveau d'une périphérie externe de la paroi cylindrique 42c du coulisseau 40c afin de combler l'espace entre ladite périphérie de la paroi cylindrique 42c du coulisseau 40c et la paroi cylindrique interne 24c du corps creux 20c et ainsi d'assurer l'étanchéité entre le coulisseau 40c et la paroi cylindrique interne 24c du corps creux 20c.

Le coulisseau 40c comprend une extrémité inférieure 43c et une extrémité supérieure 44c. L'extrémité inférieure 43c et l'extrémité supérieure 44c du coulisseau 40c correspondent à une extrémité inférieure et une extrémité supérieure de la paroi cylindrique 42c du coulisseau 40c. Le coulisseau 40c est ouvert à ses deux extrémités 43c, 44c.

L'orifice de trop-plein 41c du coulisseau 40c est délimité par la paroi cylindrique 42c dudit coulisseau, et s'étend entre l'extrémité inférieure 43c et l'extrémité supérieure 44c du coulisseau 40c. La section transversale de l'orifice de trop-plein 41a correspond ainsi sensiblement à la section interne transversale de la paroi cylindrique interne 24c du corps creux 20c.

Le coulisseau 40c évolue entre une position basse et une position haute.

Lorsque le coulisseau 40c est en position basse, le coulisseau 40c est agencé pour ne pas dépasser l'extrémité supérieure 27c de la paroi cylindrique interne 24c du corps creux 20c. En d'autres termes, l'extrémité supérieure 44c du coulisseau 40c est au plus au même niveau que l'extrémité supérieure 27c de la paroi cylindrique interne 24c du corps creux 20c.

Dans l'exemple préféré de réalisation, et illustré sur la figure 18, l'extrémité supérieure 44c du coulisseau 40c est au même niveau que l'extrémité supérieure 27c de la paroi cylindrique interne 24c du corps creux 20c.

Lorsque le coulisseau 40c est en position haute, comme illustré sur la figure 19, le coulisseau 40c est agencé pour que le coulisseau 40c dépasse de l'extrémité supérieure 27c de la paroi cylindrique interne 24c du corps creux 20c. En d'autres termes, l'extrémité supérieure 44c du coulisseau 40c vient au-dessus de l'extrémité inférieure 27c de la paroi cylindrique externe 24c du corps creux 20c. Le coulisseau 40c est agencé de sorte à dépasser également l'extrémité supérieure 231c de la paroi cylindrique externe 24c du corps creux 20c. L'extrémité inférieure 43c du coulisseau 40c est, quant à elle, située en dessous de l'extrémité supérieure 27c de la paroi cylindrique interne 24c du corps creux 20c. Lorsque le corps creux 20c comporte la paroi d'extension 29c, l'extrémité inférieure 43c du coulisseau 40c est préférentiellement situé au niveau de cette paroi d'extension 29c. La paroi d'extension 29c forme préférentiellement un guide pour le coulisseau 40c.
La paroi cylindrique 42c du coulisseau 40c forme ainsi un prolongement de la paroi cylindrique interne 24c du corps creux 20c et permet ainsi d'augmenter la hauteur de ladite paroi cylindrique interne 24c. L'eau doit atteindre l'extrémité supérieure 44c du coulisseau 40c pour être évacuée par l'orifice de trop-plein 41c du coulisseau 40c vers la sortie d'eau 22c du corps creux 20c.

Le coulisseau 40c est dimensionné en hauteur de sorte que, lorsque le coulisseau 40c est en position haute, l'extrémité supérieure 44c du coulisseau 40c est sensiblement au-dessus du rebord transversal 53 de la pièce intermédiaire 50c, de l'ordre de quelques centimètres, de préférence entre 1 cm et 3 cm.
De manière générale, lorsque la bonde 100 est en place dans la douche, lorsque le coulisseau 40c est en position haute, le positionnement de son extrémité supérieure 44c doit être inférieure à la hauteur maximale du receveur, depuis sa surface supérieure, pour éviter un débordement de l'eau hors du receveur.

Le coulisseau 40c est préférentiellement dimensionné en hauteur de sorte que la course entre la position basse et la position haute du coulisseau est de l'ordre de 2cm.

La bonde 100 peut également comprendre un couvercle de protection 70c (figures 18, 19 et en transparence sur la figure 16). Le couvercle de protection 70c présente également une fonction esthétique en cachant les éléments constitutifs de la bonde. Ainsi, lorsque la bonde 100 est en place dans la douche, seul le couvercle de protection 70c est visible. Le couvercle de protection 70c est par exemple configuré pour être maintenu sur les plots 93 du corps creux 20c. Lesdits plots présentent ainsi un double rôle de maintien du couvercle et de maintien du corps creux dans la bonde. Les plots 93 sont de préférence dimensionnés en hauteur pour s'étendre au-dessus du conduit 30c. Les plots 93 peuvent être reliés entre eux par une structure de maintien 94 configurée pour maintenir également le couvercle de protection 70c.

Le fonctionnement de la bonde 100 en mode douche classique est illustré sur la figure 18. L'eau provient par exemple d'un premier pommeau de douche relié à un circuit d'eau propre configuré pour être relié au réseau de distribution d'eau sanitaire. L'eau est dite eau propre.

En mode douche classique, le coulisseau 40c est en position basse.
On a représenté sur la figure 18, avec les flèches en pointillés réguliers, la circulation de l'eau propre dans la bonde 100, lorsque le coulisseau 40c est en position basse. Lorsque l'eau propre arrive dans le receveur de la douche, elle se dirige vers la bonde 100 et pénètre, dans le corps creux 20c, via l'entrée d'eau 22c. L'eau propre s'écoule vers le corps de bonde 10, via la sortie d'eau 22c du corps creux 20c puis est évacuée hors de la bonde via la sortie d'eau 15 du corps de bonde 10 pour une évacuation vers la canalisation d'eau usée.

Le fonctionnement de la bonde 100 en mode recirculation est illustré sur la figure 19. L'eau provient par exemple d'un deuxième pommeau de douche relié à un circuit d'eau grise configuré pour recevoir et faire circuler l'eau provenant des deux pommeaux. L'eau est dite eau grise. Le circuit d'eau grise est le circuit de recirculation d'eau.
En mode recirculation, le coulisseau 40c est en position haute.
On a représenté sur la figure 19, avec les flèches en pointillés réguliers, la circulation de l'eau grise dans la bonde 100, lorsque le coulisseau 40c est en position haute. Lorsque l'eau grise arrive dans le receveur de la douche, elle se dirige vers la bonde 100 et pénètre, dans le corps creux 20c, via l'entrée d'eau 22c. L'eau grise reste dans le volume creux 25c du corps creux 20c et est aspirée, via le conduit 30c, dans le circuit de recirculation d'eau de la douche.

Lorsque le mode cyclique est par exemple mis temporairement en pause, l'eau n'est plus aspirée dans le conduit 30c. L'eau va alors s'accumuler dans le volume creux 25c jusqu'à parvenir à la sortie d'eau 22c du corps creux pour pouvoir être évacuée dans le corps de bonde 10 puis hors de la bonde 100. On a représenté sur la figure 19, avec les flèches en pointillés irréguliers, la circulation de l'eau dans la bonde 100. L'eau est obligée d'atteindre l'extrémité supérieure 44c du coulisseau 40c pour pouvoir s'écouler par son orifice de trop-plein 41c, et donc par la sortie d'eau 22c du corps creux 20c. L'eau va ainsi s'accumuler dans le receveur de la douche jusqu'à ce qu'elle puisse être évacuée, via l'orifice de trop-plein 41c du coulisseau 40c, et donc via la sortie d'eau 22c du corps creux 20c, vers le corps de bonde 10, puis évacuée via la sortie d'eau 15 du corps de bonde 10 hors de la bonde. La hauteur de l'extrémité supérieure 44c du coulisseau 40c définit ainsi la hauteur maximale d'eau acceptable dans le receveur de la douche. Il est alors ensuite possible de reprendre le mode recirculation, avec l'eau accumulée dans le receveur de la douche, en aspirant l'eau via le conduit 30c, et sans aspirer d'air.

Par ailleurs, lorsque la douche fonctionne en mode recirculation, mais que de l'eau neuve continue de s'écouler (par exemple, parce que l'arrivée d'eau provenant du premier pommeau n'a pas été coupée), l'eau peut s'accumuler dans le volume creux 25c et le receveur de la douche jusqu'à parvenir à l'orifice de trop-plein 41c du coulisseau 40c, et donc à la sortie d'eau 22c du corps creux 20c, pour pouvoir être évacuée dans le corps de bonde 10 puis hors de la bonde 100. On évite ainsi une accumulation de l'eau dans le receveur jusqu'au débordement hors du receveur. La bonde offre ainsi avantageusement une sécurité en garantissant une évacuation de l'eau en cas de trop-plein, grâce à l'orifice de trop-plein 41c.

Comme dans la première configuration, le coulisseau 40c est mobile en translation entre sa position haute et sa position basse, par exemple au moyen d'un dispositif de déplacement.

Dans un exemple de réalisation, le dispositif de déplacement du coulisseau 40c comporte un câble 60c et un organe de commande pour actionner le déplacement le câble 60c. Le câble 60c fait partie intégrante de la bonde.

Le câble 60c est relié au coulisseau 40c. Le câble 60c peut être intégré dans une gaine. La gaine permet ainsi de contraindre le câble 60c dans une direction souhaitée.

Le câble 60c est configuré pour entrainer le coulisseau 40c en translation.

Dans un exemple de réalisation, le câble 60c comprend, par exemple, une extrémité solidaire du coulisseau 40c. La gaine comprend, quant à elle, une extrémité solidaire de la structure de maintien 94, de sorte que seul le câble soit solidaire du coulisseau. La structure de maintien 94 est ainsi configurée à la fois pour maintenir le couvercle de protection 70c et pour servir de support à la gaine du câble 60c.

Le câble 60c peut prendre deux positions :
- une première position, dite position tirée, et
- une deuxième position, dite position relâchée ou repoussée.

Lorsque le câble 60c est en première position, le coulisseau 40c est en position haute. Lorsque le câble 60c est en deuxième position, le coulisseau 40c est en position basse. Lorsque le câble 60c passe de la première position à la deuxième position, ledit câble 60c entraine en translation le coulisseau 40c de la position haute à la position basse. Et inversement, lorsque le câble 60c passe de la deuxième position à la première position, ledit câble 60c entraine le coulisseau 40c de la position basse à la position haute.

L'organe de commande est relié directement ou indirectement au câble 60c.

Dans une forme de réalisation, l'organe de commande, par exemple un bouton mécanique, est activé manuellement par l'utilisateur. L'organe de commande actionne directement le déplacement du câble 60c.

Dans une autre forme de réalisation, l'organe de commande est activé manuellement par l'utilisateur. L'organe de commande active un moteur ou un actionneur, qui en retour le déplacement du câble 60c.

L'invention concerne également une douche cyclique 1000, comme illustrée sur la Figure 21. La douche cyclique 1000 est équipée de la bonde telle que précédemment décrite.

La douche cyclique 1000 comprend préférentiellement deux circuits d'eau indépendants :
- un premier circuit, dit d'eau propre, comprenant une première sortie d'eau 910, par exemple un premier pommeau,
- un deuxième circuit, dit d'eau grise ou de recirculation d'eau, comprenant une deuxième sortie d'eau 920, par exemple un deuxième pommeau. Le circuit d'eau propre est configuré pour être relié au réseau de distribution d'eau sanitaire (eau froide sanitaire et eau chaude sanitaire).
Le circuit de recirculation d'eau est configuré pour recevoir et faire circuler l'eau provenant des première et deuxième sorties 910, 920.
Le circuit de recirculation d'eau peut comprendre plusieurs sorties d'eau 920.

La douche cyclique comprend préférentiellement une pompe d'aspiration d'eau (non représentée sur les figures) configurée pour réinjecter, dans le circuit de recirculation d'eau, l'eau grise sortie des deux circuits d'eau indépendants et recueillie dans le receveur de la douche, et permettre la recirculation de l'eau dans le circuit de recirculation.

La douche cyclique 1000 comprend une colonne de douche 700. La colonne de douche 700 peut comporter l'organe de commande du dispositif de déplacement.

Comme décrit précédemment, l'organe de commande est relié directement ou indirectement au câble 60a, 60b, 60c.
Le câble 60a, 60b, 60c de la bonde peut être intégré à l'intérieur, ou derrière, la colonne de douche 700 de la douche cyclique 1000 par soucis d'ergonomie. L'organe de commande est activé manuellement par l'utilisateur de la douche. L'organe de commande sert avantageusement d'interface utilisateur pour contrôler la bonde.

Dans un exemple de réalisation, comme illustré sur la figure 21, l'organe de commande est un bouton 800 à deux positions. L'organe de commande est relié directement au câble 60a, 60b, 60c.
Lorsque ledit bouton 800 passe d'une première position à une seconde position, le bouton est par exemple configuré pour faire passer le câble 60a, 60b, 60c de la position relâchée ou repoussée à la position tirée. Et inversement, lorsque ledit bouton passe de la seconde position à la première position, le bouton est configuré pour faire passer le câble 60a, 60b, 60c de la position tirée à la position relâchée ou repoussée.

Dans un exemple de réalisation, l'organe de commande est relié indirectement au câble 60a, 60b, 60c. La douche cyclique 1000 peut également comprendre un actionneur (non représenté sur les figures). Ledit actionneur peut être intégré dans la colonne de douche. Il est ainsi isolé de l'eau des deux circuits d'eau indépendants de la douche cyclique ainsi que de l'eau en sortie desdits deux circuits. L'actionneur est alimenté par une source d'énergie. Il peut être mis en fonctionnement et éteint par le bouton 800, ou une carte électronique comprise dans la douche cyclique. Par exemple, le bouton 800 est configuré pour mettre en marche l'actionneur dans la première position et pour l'éteindre dans la deuxième position. Il peut également être configuré pour mettre la pompe d'aspiration d'eau en fonctionnement. L'actionneur peut, par exemple, être un moteur ou un servomoteur.

L'actionneur est configuré pour, lorsqu'il est en fonctionnement, pour faire passer le coulisseau 40a, 40b, 40c de la bonde 100 de la position basse à la position haute. L'actionneur peut alors être configuré pour tirer le câble 60a, 60b, 60c lorsqu'il est en marche. Au contraire, lorsque l'actionneur est éteint, le coulisseau 40a, 40b, 40c passe de la position haute à la position basse. Lorsque l'actionneur est éteint, il peut alors être configuré pour relâcher ou repousser le câble 60a, 60b, 60c.

Dans une alternative particulièrement avantageuse, le bouton 800 permet également l'activation de la pompe d'aspiration d'eau du circuit de recirculation lorsque le coulisseau 40a, 40b, 40c est en position haute lorsqu'il passe en deuxième position. Ainsi, la douche est utilisable en mode recirculation.

Au contraire, lorsque le bouton 800 tournant passe en première position, il est configuré pour éteindre la pompe d'aspiration d'eau du circuit de recirculation et est configuré pour que le coulisseau 40a, 40b, 40c passe en position basse. Ainsi la douche est utilisable dans le mode classique.

Ce mode de réalisation permet d'offrir à l'utilisateur la capacité d'alterner entre différents modes opérationnels de la douche cyclique 1000, par exemple entre le mode de recirculation et le mode classique, tout en limitant l'utilisation de la pompe d'aspiration d'eau à son strict nécessaire.

Dans un exemple de réalisation, la bonde 100, quelle que soit sa configuration, peut être équipée d'un capteur de niveau d'eau 750 (représenté sur la figure 21). Ledit capteur de niveau d'eau est situé préférentiellement sensiblement en dessous du niveau de trop plein. Un tel capteur de niveau d'eau 750 permet avantageusement de détecter le moment où la pompe d'aspiration peut démarrer. Un tel capteur de niveau d'eau 750 permet ainsi d'améliorer l'automatisation de la douche cyclique en coupant l'admission d'eau neuve dans la douche et en activant automatiquement la pompe d'aspiration lorsqu'il y a suffisamment d'eau dans la bonde 100 et passer la douche du mode classique au mode cyclique.

La description ci-avant illustre clairement que par ses différentes caractéristiques et leurs avantages, la présente invention atteint les objectifs qu'elle s'était fixés. En particulier, elle fournit une bonde notamment pour une douche cyclique qui permet, selon si la douche cyclique est utilisée dans le mode traditionnel ou dans le mode de recirculation, de réorienter tout ou partie de l'eau vers la canalisation d'eau usée ou vers le circuit de recirculation d'eau.

## Revendications

1. Bonde (100) pour un système de réutilisation d'eau qui comporte un circuit de recirculation d'eau, **caractérisée en ce que** la bonde comprend :
• un corps de bonde (10) comprenant une sortie d'eau (15) destinée à être reliée à une canalisation d'eau usée,
• un corps creux (20a, 20b, 20c) positionné en tout ou partie dans le corps de bonde (10), ledit corps creux délimitant un volume interne (25a, 25b, 25c) et comprenant une entrée d'eau (21a, 21b, 21c) et une sortie d'eau (22a, 22b, 22c),
• un conduit (30a, 30b, 30c) destiné à être relié au circuit de recirculation d'eau, ledit conduit s'étendant depuis le volume interne (25a, 25b, 25c) du corps creux (20a, 20b, 20c) vers un extérieur de la bonde (100),
• un coulisseau (40a, 40b, 40c) comprenant un orifice de trop-plein (41a, 41b, 41c) et configuré pour être mobile en translation selon un axe longitudinal, correspondant à un axe vertical lorsque la bonde (100) est en position d'utilisation, ledit coulisseau évoluant entre deux positions, une première position, dite position basse, et une deuxième position, dite position haute,
le coulisseau (40a, 40b, 40c) étant agencé dans la bonde (100) de sorte que :
∘ lorsqu'il est en position basse, l'eau contenue dans le volume interne (25a, 25b, 25c) du corps creux (20a, 20b, 20c) est évacuée par la sortie d'eau (22a, 22b, 22c) dudit corps creux,
∘ lorsqu'il est en position haute, la hauteur d'accès à l'orifice de trop-plein (41a, 41b, 41c) est augmentée.

2. Bonde (100) selon la revendication 1 dans laquelle le corps creux (20a, 20c) se présente sous la forme d'une pièce cylindrique comportant une paroi cylindrique interne (24a, 24c), une paroi cylindrique externe (23a, 23c) et une paroi de fond (26a, 26c) reliant ladite paroi cylindrique interne et ladite paroi cylindrique externe, lesdites parois cylindriques interne et externe (23a, 24a, 23c, 24c) et la paroi de fond (26a, 26c) délimitant le volume interne (25a, 25c) du corps creux (20a, 20c), ladite paroi cylindrique interne (26a, 26c) délimitant la sortie d'eau (22a, 22c),
le coulisseau (40a, 40c) étant agencé dans la sortie d'eau (22a, 22c) du corps creux (20a, 20c),
le coulisseau (40a, 40c) se présentant sous la forme d'une pièce creuse comportant une paroi cylindrique (42a, 42c),
le coulisseau (40a, 40c) étant agencé dans la bonde (100) de sorte que :
∘ lorsqu'il est en position basse, le coulisseau (40a, 40c) est agencé pour ne pas dépasser une extrémité supérieure (27a, 27c) de la paroi cylindrique interne (24a, 24c) du corps creux (20a, 20c),
∘ lorsqu'il est en position haute, le coulisseau (40a, 40c) est agencé pour dépasser l'extrémité supérieure (27a, 27c) de la paroi cylindrique interne (24a, 24c) du corps creux (20a, 20c), la paroi cylindrique (42a, 42c) du coulisseau (40a, 40c) formant un prolongement de la paroi cylindrique interne (24a, 24c) du corps creux (20a, 20c).

3. Bonde (100) selon l'une quelconque des revendications 1 ou 2 comportant un câble (60a, 60c) relié au coulisseau (40a, 40c), ledit câble étant intégré dans une gaine, ledit câble étant configuré pour entrainer le coulisseau (40a, 40c) en translation, ledit câble étant destiné à être relié à un organe de commande.

4. Bonde (100) selon la revendication 3 comportant une cloche (80a) positionnée à cheval au-dessus de la paroi cylindrique interne (24a) du corps creux (20a), la cloche (80a) comprenant une paroi cylindrique (81a) et une paroi supérieure (82a), la cloche (80a) étant agencée en partie dans le corps creux (20a) de sorte qu'une extrémité inférieure (83a) de sa paroi cylindrique (81a) est en vis-à-vis de la paroi de fond (26a) du corps creux (20a), à distance de celle-ci.

5. Bonde (100) selon la revendication 4 dans laquelle la cloche (80a) comprend le conduit (30a).

6. Bonde (100) selon l'une des revendications 4 à 5 comprenant un élément de filtration au niveau d'une première extrémité (31a) du conduit (30a), ladite première extrémité (31a) étant située dans le volume interne (25a) du corps creux (20a).

7. Bonde (100) selon l'une des revendications 2 à 3 dans lequel le corps creux (20c) comprend, dans le prolongement de la paroi cylindrique interne (24c), une paroi d'extension (29c) s'étendant depuis la paroi de fond (26c) dans une direction opposée à ladite paroi cylindrique interne (24c).

8. Bonde (100) selon la revendication 7 comprenant un élément de filtration (90c) localisé dans le volume interne (25c) du corps creux (20c), s'étendant entre l'extrémité supérieure (27c) de la paroi cylindrique interne (24c) du corps creux (20c) et la paroi cylindrique externe (23c) du corps creux (20c), ledit élément de filtration étant agencé parallèlement à la paroi de fond (26c) du corps creux (20c).

9. Bonde (100) selon la revendication 1 dans laquelle le coulisseau (40b) est agencé en partie dans le volume interne (25b) du corps creux (20b), et comprend une extrémité inférieure (43b) et une extrémité supérieure (44b), ledit coulisseau comportant, à son extrémité inférieure (43b), un clapet (49b), et ledit coulisseau étant agencé dans la bonde (100) de sorte que :
• lorsqu'il est en position haute, le clapet (49b) bloque la sortie d'eau (22b) du corps creux (20b),
• lorsqu'il est en position basse, le clapet (49b) ne bloque pas la sortie d'eau (22b) du corps creux (20b).

10. Bonde (100) selon la revendication 9, dans laquelle le coulisseau (40b) comprend un canal interne longitudinal (47b), débouchant à ses deux extrémités (43b, 44b), formant l'orifice de trop-plein (41b) du coulisseau (40b).

11. Bonde (100) selon l'une des revendications 9 ou 10, comportant une bague de commande (65b) configurée de sorte que :
• lorsqu'elle est entrainée en rotation, autour de l'axe longitudinal A, dans un sens, le coulisseau (40b) est entrainé en translation selon l'axe longitudinal A vers sa position basse ;
• lorsqu'elle est entrainée en rotation, autour de l'axe longitudinal A, dans un sens opposé, le coulisseau (40b) est entrainé en translation selon l'axe longitudinal A vers sa position haute.

12. Bonde (100) selon l'une des revendications 9 à 11 comprenant un élément de filtration (90b) au niveau d'une première extrémité (31b) du conduit (30b), ladite première extrémité (31b) étant située dans le volume interne (25b) du corps creux (20b).

13. Douche cyclique (1000) comportant :
• un circuit, dit d'eau propre, configuré pour être relié au réseau de distribution d'eau sanitaire, comprenant une première sortie d'eau (910),
• un circuit, dit de recirculation d'eau, comprenant une deuxième sortie d'eau (920), le circuit de recirculation d'eau étant configuré pour recevoir et faire circuler l'eau provenant des première (80) et deuxième sorties (800), et
• une bonde (100) selon l'une des revendications 1 à 12,
la douche cyclique étant configurée pour que :
• lorsqu'elle est utilisée en mode classique, le coulisseau (40a, 40b, 40c) de la bonde (100) est agencé en position basse,
• lorsqu'elle est utilisée en mode cyclique, le coulisseau (40a, 40b, 40c) de la bonde (100) est agencé en position haute.

14. Douche cyclique (1000) selon la revendication 13, comportant une pompe d'aspiration d'eau, configurée pour réinjecter, dans le circuit de recirculation d'eau, l'eau sortie des deux circuits d'eau et recueillie dans un receveur de la douche cyclique,
et dans laquelle la bonde (100) comporte un capteur de niveau d'eau (750) configuré pour détecter un niveau d'eau minimum contenu dans la bonde (100).
